# EUROPÄISCHE PATENTSCHRIFT

(11) **EP 3 114 198 B1**
(45) Veröffentlichungstag und Bekanntmachung des Hinweises auf die Patenterteilung: **30.10.2019**
(21) Anmeldenummer: 15708188.6
(22) Anmeldetag: 04.03.2015
(51) Int. Cl.: C11D 3/10, C11D 11/00, C11D 17/04

(54) **VORPORTIONIERTE REINIGUNGSMITTEL UMFASSEND MINDESTENS ZWEI GETRENNTE FLÜSSIGE ZUBEREITUNGEN**
PRE-PORTIONED CLEANING AGENT COMPRISING AT LEAST TWO SEPARATE LIQUID PREPARATIONS
DÉTERGENT MIS À L'AVANCE SOUS FORME DE PORTIONS COMPRENANT AU MOINS DEUX FORMULATIONS LIQUIDES SÉPARÉES

(30) Priorität: 06.03.2014 DE 102014204144
(43) Veröffentlichungstag der Anmeldung: 11.01.2017
(73) Patentinhaber: Henkel AG & Co. KGaA, 40589 Düsseldorf (DE)
(72) Erfinder: PEGELOW, Ulrich, 40597 Düsseldorf (DE); WRUBBEL, Noelle, 40591 Düsseldorf (DE); BLANK, Volker, 51375 Leverkusen (DE); SUNDER, Matthias, 40593 Düsseldorf (DE); HUTMACHER, Martina, 40629 Düsseldorf (DE); DORRA, Klaus, 40591 Düsseldorf (DE); STRAUSS, Britta, 42697 Solingen (DE); KURTH, Oliver, 40764 Langenfeld (DE); DRIESCH, von den Karl-Josef, 40789 Monheim (DE); SIEPMANN, Friedhelm, 45136 Essen (DE); STURM, Mario, 51371 Leverkusen (DE)
(86) Internationale Anmeldenummer: PCT/EP2015/054463
(87) Internationale Veröffentlichungsnummer: WO 2015/132279

(56) Entgegenhaltungen:
- WO-A1-02/06438
- WO-A1-2011/127102
- DE-A1-102005 041 708
- US-A- 5 004 556
- US-B1- 6 228 825

## Beschreibung

Die Erfindung betrifft vorportioniertes Reinigungsmittel, bevorzugt Maschinengeschirrspülmittel, in einer wasserlöslichen Verpackung mit mindestens zwei Kompartimenten, umfassend mindestens eine erste und eine zweite flüssige Zubereitung, dadurch gekennzeichnet, dass die erste flüssige Zubereitung Alkalimetallcarbonat, bevorzugt Natriumcarbonat, in einer Menge von 20 bis 60 Gew.-% und weiterhin ein Magnesium-haltiges Schichtsilikat in einer Menge von 0,01 bis 10 Gew.-%, jeweils bezogen auf das Gesamtgewicht der ersten flüssigen Zubereitung, enthält.

Reinigungsmittel für harte Oberflächen, wie beispielsweise Geschirrspülmittel, stehen dem Verbraucher in einer Vielzahl von Angebotsformen zur Verfügung. Neben den traditionellen festen Mitteln gewinnen in letzter Zeit zunehmend fließfähige und insbesondere flüssige bis gelförmige Reinigungsmittel an Bedeutung. Der Verbraucher schätzt vor allem die schnelle Löslichkeit und die damit einhergehende schnelle Verfügbarkeit der Inhaltsstoffe in der Reinigungsflotte insbesondere auch in Kurzgeschirrspülprogrammen und bei niedrigen Temperaturen. Außerdem wird durch die Vorportionierung im Vergleich zu mehrkomponentigen flüssigen oder gelförmigen Reinigungsmitteln aus Mehrkammerflaschen eine Über- oder Unterdosierung einzelner Komponenten bzw. des gesamten Reinigungsmittels vermieden.

Ferner haben sich die Verbraucher an ein bequemes Dosieren von vorportionierten maschinellen Geschirrspülmitteln gewöhnt und nutzen diese Produkte bisher vor allem in Form von Tabletten. Um ein flüssiges Geschirrspülmittel, das die oben erwähnten Vorteile gegenüber festen Zusammensetzungen bietet, in eine vorportionierte Angebotsform zu bringen, bietet sich die Verwendung von wasserlöslichen Folien in der Form von Beuteln an. Einmalportionen, insbesondere wasserlösliche Beutel erfreuen sich beim Verbraucher nicht nur deshalb zunehmender Beliebtheit, weil der Verbraucher mit der chemischen Zusammensetzung nicht mehr in Berührung kommt, sondern nicht zuletzt auch wegen der attraktiven Optik der Beutel.

Solche flüssigen Reinigungsmittel haben allerdings häufig das Problem, dass die Reinigungsleistung, insbesondere auf angebranntem Schmutz, nicht ausreichend ist. Dies resultiert daraus, dass die flüssigen vorportionierten Reinigungsmittel häufig nicht hohe Mengen von hochalkalischen Substanzen enthalten können, da sonst die Dichtigkeit und Lagerfähigkeit des vorportionierten Reinigungsmittels in der wasserlöslichen Verpackung nicht gewährleistet ist.

Insbesondere größere Mengen (mehr als 10 Gew-%) an Alkalimetallhydroxiden oder Meta-Silikaten können nicht eingesetzt werden, da die wasserlösliche Verpackung durch solche Inhaltsstoffe zumindest teilweise angegriffen werden kann. Dadurch entstehen nicht gewollte Leckagen oder Undichtigkeiten der wasserlöslichen Verpackung. Ähnliches gilt für größere Mengen von aliphatischen Aminen, insbesondere von Diethylentriamin. Ortho-Silikate in größeren Mengen sind ebenfalls nicht erwünscht, da diese zu starken Belägen auf dem Spülgut führen.

Die WO 02/06438 A1 offenbart flüssige oder gelförmige Maschinengeschirrspülmittel, umfassend Natriumcarbonat, welche auch in wasserlöslichen Verpackungen vorportioniert werden können.

Die Aufgabe der Erfindung bestand also darin, flüssige vorportionierte Maschinengeschirrspülmittel bereitzustellen, die eine verbesserte Reinigungsleistung aufweisen und die gleichzeitig lagerstabil sind.

Die Aufgabe wird gelöst durch die Bereitstellung eines vorportionierten Reinigungsmittels, bevorzugt Maschinengeschirrspülmittels, in einer wasserlöslichen Verpackung mit mindestens zwei Kompartimenten, umfassend mindestens eine erste und eine zweite flüssige Zubereitung, dadurch gekennzeichnet, dass die erste flüssige Zubereitung Alkalimetallcarbonat, bevorzugt Natriumcarbonat, in einer Menge von 20 bis 60 Gew.-% (bezogen auf das Gesamtgewicht der ersten flüssigen Zubereitung) und weiterhin ein Magnesium-haltiges Schichtsilikat in einer Menge von 0,01 bis 10 Gew.-%, jeweils bezogen auf das Gesamtgewicht der ersten flüssigen Zubereitung, enthält.enthält.

"Flüssig", wie hierin in Bezug auf das erfindungsgemäße Reinigungsmittel verwendet, schließt alle fließfähigen Zusammensetzungen ein und erfasst insbesondere auch Gele und pastöse Zusammensetzungen. Insbesondere schließt der Begriff auch Nicht-Newtonsche Flüssigkeiten, die eine Fließgrenze besitzen, ein.

Vorportionierte Reinigungsmittel liegen in der Regel in einer wasserlöslichen Verpackung, beispielsweise einer Folie, die eine Einmalportion enthält, vor.

Das vorportionierte Reinigungsmittel befindet sich in einer wasserlöslichen Verpackung. Das Reinigungsmittel, insbesondere Maschinengeschirrspülmittel, kann dabei derart konfektioniert sein, dass Einmalportionen jeweils separat verpackt sind. Die wasserlösliche Verpackung erlaubt eine Portionierung des Reinigungsmittels. Die Menge an gesamtem Reinigungsmittel in der Portionspackung beträgt vorzugsweise 5 bis 50 g, besonders bevorzugt 10 bis 30 g, vor allem 15 bis 25 g, insbesondere 17 bis 23 g.

Die wasserlösliche Verpackung weist dabei mindestens zwei oder mehr voneinander räumlich getrennte Kompartimente (Kammern) auf, in die räumlich getrennt mindestens eine erste flüssige und eine zweite flüssige Zubereitung gefüllt werden.

Insbesondere geeignet sind Zweikammerbeutel, die eine erste flüssige Zubereitung und eine zweite flüssige Zubereitung in getrennten Kompartimenten enthalten. Als Zubereitung (Phase) wird hier eine Reinigungsmittel(teil-)zusammensetzung verstanden, die in Kombination mit der bzw. den anderen Zubereitungen/Phasen ein Reinigungsmittel, insbesondere ein Maschinengeschirrspülmittel ergibt.

Es kann insbesondere bevorzugt sein, dass das erfindungsgemäße vorportionierte Reinigungsmittel neben den zwei erwähnten Zubereitungen ein oder zwei weitere Zubereitungen in weiteren, voneinander getrennten Kompartimenten enthält. Beispielswiese können zwei flüssige und eine feste Zubereitung, zwei flüssige und zwei feste Zubereitungen, drei oder vier flüssige Zubereitungen in entsprechend vielen voneinander getrennten Kompartimenten vorliegen.

Bevorzugt kann eine erfindungsgemäße Verpackung mit zwei Kompartimenten vorliegen, wobei die erste und die zweite flüssige Zubereitung getrennt voneinander in jeweils einem der Kompartimente vorliegen.

Bevorzugt können vorportionierte Reinigungsmittel sein, bei denen die wasserlösliche Verpackung zusätzlich zu zwei oder mehr flüssigen Zubereitungen, eine, zwei oder mehr Kammern mit festen Zubereitungen beinhaltet. Wenn zwei oder mehr feste Zubereitungen vorgesehen sind, ist es bevorzugt, dass diese von unterschiedlicher Zusammensetzung sind und/oder eine andere feste Form aufweisen

Das erfindungsgemäße Reinigungsmittel, insbesondere Maschinengeschirrspülmittel, kann auch in einer wasserlöslichen Verpackung vorliegen, die insbesondere mehr als zwei, also beispielsweise drei, vier, fünf oder sechs Kompartimente enthält. Bevorzugt enthält die Verpackung zwei, drei oder mehr Kammern, wobei zwei, drei oder mehr dieser Kammern mit flüssigen Zubereitungen gefüllt sind, die bevorzugt voneinander verschieden sind (beispielsweise in den Gewichtsanteilen einzelner Komponenten), und insbesondere ein oder mehrere voneinander verschiedene Inhaltsstoffe aufweisen.

"Mindestens ein", wie hierin verwendet, bedeutet 1 oder mehr, beispielsweise 1, 2, 3, 4, 5, oder mehr. "Mindestens zwei" wie hierin verwendet, bedeuten entsprechend 2 oder mehr, beispielsweise 2, 3, 4, 5, 6 oder mehr.

Die erste flüssige Zubereitung enthält 20 bis 60 Gew.-% Alkalimetallcarbonat, insbesondere Natriumcarbonat (Na₂CO₃). Außer oder statt Natriumcarbonat können auch Kaliumcarbonat oder Lithiumcarbonat eingesetzt werden. Nicht als Alkalimetallcarbonate im Sinne der vorliegenden Erfindung sind Alkalimetallhydrogencarbonate, wie z.B. Natriumhydrogencarbonat, oder Alkalimetallsesquicarbonate, aufzufassen. Die Alkalimetallcarbonate können in Abhängigkeit von ihrer Menge und dem Wassergehalt der ersten Zubereitung in Lösung oder als Dispersion vorliegen. Aufgrund einer geringeren Separationsneigung in Dispersionen kann es bevorzugt sein, insbesondere bei höheren Mengen Alkalimetallcarbonat in der ersten Zubereitung oder bei geringen Wassermengen in der ersten Zubereitung, Natriumcarbonat einzusetzen. Besonders vorteilhaft ist bei der Verwendung von Natriumcarbonat, dass die Einarbeitung der Alkalireserve in Form von Natriumcarbonat (Soda) in der flüssigen Zubereitung stabil ist.

Es können auch Mischungen von verschiedenen Alkalimetallcarbonaten, z.B. Natriumcarbonat und Kaliumcarbonat, oder Natriumcarbonat und Lithiumcarbonat eingesetzt werden. Die im weiteren angegebenen Mengen gelten dann für die eingesetzte Gesamtmenge an Alkalimetallcarbonaten in der ersten flüssigen Zubereitung. Es ist bevorzugt, ein einzelnes Alkalimetallcarbonat, insbesondere Natriumcarbonat, einzusetzen.

Bevorzugt ist es, 20 bis 60 Gew.-%, bevorzugt 25 bis 50 Gew.-%, insbesondere 30 bis 45 Gew.-% Alkalimetallcarbonat, bevorzugt Natriumcarbonat (Soda), in der ersten flüssigen Zubereitung einzusetzen.

Es kann auch in der zweiten flüssigen Zubereitung (sowie ggf. in weiteren Zubereitungen) Alkalimetallcarbonat enthalten sein, allerdings ist es bevorzugt, dass die zweite flüssige Zubereitung (oder falls gegeben auch alle weiteren Zubereitungen (also alle im vorportionierten Reinigungsmittel außer der ersten Zubereitung enthaltenen Zubereitungen) im wesentlichen frei von Alkalimetallcarbonat ist.

"Im wesentlichen frei von" Alkalimetallcarbonat bedeutet, dass die zweite (ggf. auch die weiteren, von der ersten Zubereitung getrennten), Zubereitungen, weniger als 10 Gew.-%, insbesondere weniger als 5 Gew.-%, bevorzugt weniger als 1 Gew.-% , insbesondere weniger als 0,5 Gew.-% , Alkalimetallcarbonat (jeweils bezogen auf das Gewicht der einzelnen Zubereitung) enthalten.

Insbesondere bevorzugt ist es, 20 bis 60 Gew.-%, bevorzugt 25 bis 50 Gew.-%, insbesondere 30 bis 45 Gew.-% Alkalimetallcarbonat, bevorzugt Natriumcarbonat (Soda), in der ersten flüssigen Zubereitung einzusetzen, mit der Maßgabe, dass die Gesamtmenge des Alkalimetallcarbonats, bevorzugt des Alkalimetallcarbonats, insbesondere des Natriumcarbonats (Soda), pro Reinigungsmittelportion 1 bis 3 g, insbesondere 1,5 bis 2,5 g beträgt. Die genannte Gesamtmenge von 1 bis 3 g Alkalimetallcarbonat, insbesondere Natriumcarbonat (Soda), kann auch die Gesamtmenge pro Job betragen, (also die in einem vollständigen Reinigungsprogramm einer Geschirrspülmaschine eingesetzte Gesamtmenge des Reinigungsmittels).

Gemäß einer bevorzugten Ausführungsform beträgt das Verhältnis Alkalimetallcarbonat zu Wasser in der ersten flüssigen Zubereitung bezogen jeweils auf die Gesamtmenge der ersten flüssigen Zubereitung bevorzugt zwischen 7:1 und 1:1 insbesondere zwischen 6:1 und 2:1, besonders bevorzugt zwischen 5:1 und 3:1. Dieses Verhältnis gilt insbesondere für das Gewichtsverhältnis von Natriumcarbonat (Soda) zu Wasser.

In einer bevorzugten Ausführungsform ist die erste flüssige Zubereitung bevorzugt wasserarm. "Wasserarm" wie hierin verwendet, bedeutet, dass die erste flüssige Zubereitung weniger als 20 Gew.-% Wasser, insbesondere weniger als 15 Gew.-% Wasser, ganz besonders bevorzugt weniger als 13 Gew.-% Wasser (bezogen auf das Gesamtgewicht der ersten flüssigen Phase) enthält. Der Wassergehalt wie hierin definiert bezieht sich auf den mittels der Karl Fischer Titration ermittelten Wassergehalt.

Bevorzugt enthält die wasserarme erste flüssige Zubereitung 5 bis 12 Gew.-% Wasser. (bezogen auf das Gesamtgewicht der ersten flüssigen Phase).

Überraschenderweise wurde gefunden, dass in solchen wasserarmen flüssigen Zubereitungen, insbesondere solchen mit weniger als 15 Gew.-%, bevorzugt weniger als 13 Gew.-% Wasser, auch größere Mengen, insbesondere 25 bis 50 Gew.-%, insbesondere 30 bis 45 Gew.-% Alkalimetallcarbonat, insbesondere Natriumcarbonat (Soda), stabil eingearbeitet (insbesondere dispergiert) werden kann, ohne, dass es während einer Lagerung zu einer Sedimentation von Feststoffen oder einer Entmischung der flüssigen Phase kommt.

Dies hat den Vorteil, dass bei einem solchermaßen gewählten Verhältnis von Alkalimetallcarbonat zu Wasser in der ersten flüssigen Zubereitung, eine Migration von Wasser aus der zweiten flüssigen Zubereitung minimiert wird.

Gemäß einer besonders bevorzugten Ausführungsform der wasserarmen ersten flüssigen Zubereitung beträgt das Gewichtsverhältnis von Alkalimetallcarbonat, insbesondere Natriumcarbonat (Soda) zu Wasser.zwischen 7:1 und 2:1 insbesondere zwischen 6:1 und 2,5:1, besonders bevorzugt zwischen 5:1 und 3:1.

Weiterhin ist in der ersten flüssigen Zubereitung ein Magnesiumhaltige-Schichtsilikat, bevorzugt Natrium-Magnesium-haltige Schichtsilikate, ganz besonders ein Li-Na-Mg-Schichtsilikat, enthalten.
Es wurde nun gefunden, dass Schichtsilikate, insbesondere Magnesiumhaltige Schichtsilikat, bevorzugt Natrium-Magnesium-haltige Schichtsilikate, vorzugsweise synthetisch hergestellt, dazu geeignet sind, eine Bildung einer stabilen und auch lagerstabilen Dispersion der großen Alkalimetallcarbonatmenge zu erreichen, ohne dass während der Lagerung des Mittels eine Entmischung stattfindet. Diese Schichtsilikate, insbesondere die Lithium-Magnesium-Natrium-Schichtsilikate, bewirken, dass in der ersten flüssigen Zubereitung weder eine Entmischung von unterschiedlichen flüssigen Phasen noch eine Sedimentation von festen Bestandteilen erfolgt.

Hierzu zählen beispielsweise die unter dem Handelsnamen Laponite® erhältlichen Magnesium- oder Natrium-Magnesium- Schichtsilikate der Firma BYK Additives GmbH, insbesondere das Laponite® RD oder auch Laponite® RDS, oder das Optigel® SH.

Besonders bevorzugte Schichtsilikate sind Lithium-Magnesium-Natrium-Schichtsilikate, beispielsweise erhältlich unter dem Handelsnamen Laponite® RD, welche besonders geeignet sind, die Stabilität der Dispersion der Alkalimetallcarbonate in der ersten flüssigen Zubereitung auch über einen längeren Zeitraum, bei Lagerung, zu gewährleisten. Darüber hinaus können die Schichtsilikate auch zu einer Verdickung bzw. zur Einstellung der Viskosität der ersten flüssigen Zubereitung dienen.

Das Schichtsilikat ist in der ersten flüssigen Zubereitung zu 0,01 bis 10 Gew.-%, bevorzugt 0,1 bis 8 Gew.-%, insbesondere 0,3 bis 5 Gew.-%, ganz besonders bevorzugt 0,6 bis 3 Gew.-% (Aktivsubstanz, jeweils bezogen auf das Gesamtgewicht der ersten flüssigen Zubereitung) enthalten. Die genannten Konzentrationen sind gering genug, um stärkere Belagsbildung auf den zu reinigenden Oberflächen, beispielsweise dem Geschirr oder den Gläsern zu vermeiden.

Die erfindungsgemäß hergestellten Reinigungsmittel enthalten vorzugsweise weiterhin mindestens ein nichtionisches Tensid. In den erfindungsgemäßen Reinigungsmitteln können in der ersten und/oder in der zweiten (sowie weiteren flüssigen) Zubereitungen ein oder mehrere nichtionische Tenside enthalten sein. Bevorzugt wird dabei mindestens ein nichtionisches Tensid eingesetzt werden, das ein Klarspültensid ist, welches das Klarspülergebnis (nach Ende des Geschirrspülreinigungsprogramms) positiv beeinflusst.

Diese können in der ersten und/oder der zweiten flüssigen Zubereitung eingesetzt werden. Es kann bevorzugt sein, in der ersten flüssigen Zubereitung ein anderes nichtionisches Tensid als in der zweiten flüssigen Zubereitung einzusetzen.

Als nichtionische Tenside können alle dem Fachmann bekannten nichtionischen Tenside eingesetzt werden. Bevorzugt werden schwachschäumende nichtionische Tenside eingesetzt, insbesondere alkoxylierte, vor allem ethoxylierte, schwach schäumende nichtionische Tenside. Mit besonderem Vorzug enthalten die maschinellen Geschirrspülmittel nichtionische Tenside aus der Gruppe der alkoxylierten Alkohole, die eine wichtige Gruppe von nichtionischen Tensiden mit Klarspülwirkung (d.h. Klarspültenside) darstellen.

Bevorzugt einzusetzende Tenside stammen aus den Gruppen der alkoxylierten Niotenside, insbesondere der ethoxylierten primären Alkohole und Mischungen dieser Tenside mit strukturell komplizierter aufgebauten Tensiden wie Polyoxypropylen/Polyoxyethylen/Polyoxypropylen ((PO/EO/PO)-Tenside). Solche (PO/EO/PO)-Niotenside zeichnen sich darüber hinaus durch gute Schaumkontrolle aus.

Als besonders bevorzugte Niotenside haben sich im Rahmen der vorliegenden Erfindung schwach schäumende Niotenside erwiesen, welche alternierende Ethylenoxid-(EO) und Alkylenoxideinheiten (AO) aufweisen. Diese Tenside zeigen eine gute Wirkung als Klarspültenside. Unter diesen sind wiederum Tenside mit EO-AO-EO-AO-Blöcken bevorzugt, wobei jeweils eine bis zehn EO- bzw. AO-Gruppen aneinander gebunden sind, bevor ein Block aus den jeweils anderen Gruppen folgt. Hier sind nichtionische Tenside der folgenden Formel (I)

R¹-O-(CH₂-CH(R²)-O)_{w}-(CH₂-CH(R³)-O)ₓ-(CH₂-CH(R⁴)-O)_{y}-(CH₂-CH(R⁵)-O)_{z}-R⁶

wobei R¹ ausgewählt ist aus geradkettigen oder verzweigten, gesättigten C₆₋₂₄-Alkylresten;
R² und R⁴ gleich -H, R³ und R⁵ gleich -CH³ sind,
R⁶ ausgewählt ist aus -H, -CH₃, -CH₂CH₃, -CH₂CH₂CH₃, -CH(CH₃)₂, -CH₂-CH₂-CH₂CH₃, -CH₂CH(CH₃)₂, -C(CH₃)₃, C₅₋₂₀-Alkyl (linear oder verzweigt),
und die Indizes w, x, y, z unabhängig voneinander für ganze Zahlen von 1 bis 6 stehen.

Somit sind insbesondere nichtionische Tenside bevorzugt, die einen C₉₋₁₅-Alkylrest mit 1 bis 4 Ethylenoxideinheiten, gefolgt von 1 bis 4 Propylenoxideinheiten, gefolgt von 1 bis 4 Ethylenoxideinheiten, gefolgt von 1 bis 4 Propylenoxideinheiten aufweisen.

Bevorzugte nichtionische Tenside sind hierbei solche der allgemeinen Formel R¹-CH(OH)CH₂O-(AO)_{w}-(A'O)ₓ-(A"O)_{y}-(A'''O)_{z}-R², in der
- R¹ für einen geradkettigen oder verzweigten, gesättigten oder ein- bzw. mehrfach ungesättigten C₆₋₂₄-Alkyl- oder -Alkenylrest steht;
- R² für H oder einen linearen oder verzweigten Kohlenwasserstoffrest mit 2 bis 26 Kohlenstoffatomen steht;
- A, A', A" und A''' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-,-CH₂-CH(CH₂-CH₃) stehen,
- w, x, y und z für Werte zwischen 0,5 und 120 stehen, wobei x, y und/oder z auch 0 sein können.

Durch den Zusatz der vorgenannten nichtionischen Tenside der allgemeinen Formel R¹-CH(OH)CH₂O-(AO)_{w}-(A'O)ₓ-(A"O)_{y}-(A'''O)_{z}-R², nachfolgend auch als "Hydroxymischether" bezeichnet, kann die Leistung, insbesondere die Klarspülleistung, der erfindungsgemäß hergestellten Zubereitungen deutlich verbessert werden und zwar sowohl im Vergleich zu Tensidfreien System wie auch im Vergleich zu Systemen, die nur alternative nichtionischen Tenside, beispielsweise aus der Gruppe der polyalkoxylierten Fettalkohole enthalten. Solche Tenside sind daher ebenfalls als Klarspültenside im Sinne der Erfindung aufzufassen. Es kann bevorzugt sein, zusätzlich zu nichtionischen Tensiden aus der Gruppe der polyakoxylierten Fettalkohole, die zuvor bezeichneten Hydroxymischether einzusetzen.

Bevorzugt werden insbesondere solche endgruppenverschlossene, poly(oxyalkylierten) Niotenside, die, gemäß der Formel R¹O[CH₂CH₂O]ₓCH₂CH(OH)R², neben einem Rest R¹, welcher für lineare oder verzweigte, gesättigte oder ungesättigte, aliphatische oder aromatische Kohlenwasserstoffreste mit 2 bis 30 Kohlenstoffatomen, vorzugsweise mit 4 bis 22 Kohlenstoffatomen steht, weiterhin einen linearen oder verzweigten, gesättigten oder ungesättigten, aliphatischen oder aromatischen Kohlenwasserstoffrest R² mit 1 bis 30 Kohlenstoffatomen aufweisen, wobei x für Werte zwischen 1 und 90, vorzugsweise für Werte zwischen 30 und 80 und insbesondere für Werte zwischen 30 und 60 steht.

Besonders bevorzugt sind Tenside der Formel R¹O[CH₂CH(CH₃)O]ₓ[CH₂CH₂O]_{y}CH₂CH(OH)R², in der R¹ für einen linearen oder verzweigten aliphatischen Kohlenwasserstoffrest mit 4 bis 18 Kohlenstoffatomen oder Mischungen hieraus steht, R² einen linearen oder verzweigten Kohlenwasserstoffrest mit 2 bis 26 Kohlenstoffatomen oder Mischungen hieraus bezeichnet und x für Werte zwischen 0,5 und 1,5 sowie y für einen Wert von mindestens 15 steht.

Zur Gruppe dieser nichtionischen Tenside zählen beispielsweise die C₂₋₂₆ Fettalkohol-(PO)₁-(EO)₁₅₋₄₀-2-hydroxyalkylether, insbesondere auch die C₈₋₁₀ Fettalkohol-(PO)₁-(EO)₂₂-2-hydroxydecylether.

Besonders bevorzugt werden weiterhin solche endgruppenverschlossene poly(oxyalkylierten) Niotenside der Formel R¹O[CH₂CH₂O]ₓ[CH₂CH(R³)O]_{y}CH₂CH(OH)R², in der R¹ und R² unabhängig voneinander für einen linearen oder verzweigten, gesättigten oder ein- bzw. mehrfach ungesättigten Kohlenwasserstoffrest mit 2 bis 26 Kohlenstoffatomen steht, R³ unabhängig voneinander ausgewählt ist aus -CH₃, -CH₂CH₃, -CH₂CH₂-CH₃, -CH(CH₃)₂, vorzugsweise jedoch für -CH³ steht, und x und y unabhängig voneinander für Werte zwischen 1 und 32 stehen, wobei Niotenside mit R³ = -CH³ und Werten für x von 15 bis 32 und y von 0,5 und 1,5 ganz besonders bevorzugt sind.

Weitere bevorzugt einsetzbare Niotenside sind die endgruppenverschlossenen poly(oxyalkylierten) Niotenside der Formel R¹O[CH₂CH(R³)O]ₓ[CH₂]ₖCH(OH)[CH₂]ⱼOR², in der R¹ und R² für lineare oder verzweigte, gesättigte oder ungesättigte, aliphatische oder aromatische Kohlenwasserstoffreste mit 1 bis 30 Kohlenstoffatomen stehen, R³ für H oder einen Methyl-, Ethyl-, n-Propyl-, iso-Propyl, n-Butyl-, 2-Butyl- oder 2-Methyl-2-Butylrest steht, x für Werte zwischen 1 und 30, k und j für Werte zwischen 1 und 12, vorzugsweise zwischen 1 und 5 stehen. Wenn der Wert x ≥ 2 ist, kann jedes R³ in der oben stehenden Formel R¹O[CH₂CH(R³)O]ₓ[CH₂]ₖCH(OH)[CH₂]ⱼOR² unterschiedlich sein. R¹ und R² sind vorzugsweise lineare oder verzweigte, gesättigte oder ungesättigte, aliphatische oder aromatische Kohlenwasserstoffreste mit 6 bis 22 Kohlenstoffatomen, wobei Reste mit 8 bis 18 C-Atomen besonders bevorzugt sind. Für den Rest R³ sind H, -CH³ oder -CH₂CH₃ besonders bevorzugt. Besonders bevorzugte Werte für x liegen im Bereich von 1 bis 20, insbesondere von 6 bis 15.

Wie vorstehend beschrieben, kann jedes R³ in der oben stehenden Formel unterschiedlich sein, falls x ≥ 2 ist. Hierdurch kann die Alkylenoxideinheit in der eckigen Klammer variiert werden. Steht x beispielsweise für 3, kann der Rest R³ ausgewählt werden, um Ethylenoxid- (R³ = H) oder Propylenoxid- (R³ = CH₃) Einheiten zu bilden, die in jedweder Reihenfolge aneinandergefügt sein können, beispielsweise (EO)(PO)(EO), (EO)(EO)(PO), (EO)(EO)(EO), (PO)(EO)(PO), (PO)(PO)(EO) und (PO)(PO)(PO). Der Wert 3 für x ist hierbei beispielhaft gewählt worden und kann durchaus größer sein, wobei die Variationsbreite mit steigenden x-Werten zunimmt und beispielsweise eine große Anzahl (EO)-Gruppen, kombiniert mit einer geringen Anzahl (PO)-Gruppen einschließt, oder umgekehrt.

Besonders bevorzugte endgruppenverschlossene poly(oxyalkylierte) Alkohole der oben stehenden Formel weisen Werte von k = 1 und j = 1 auf, so dass sich die vorstehende Formel zu R¹O[CH₂CH(R³)O]ₓCH₂CH(OH)CH₂OR² vereinfacht. In der letztgenannten Formel sind R¹, R² und R³ wie oben definiert und x steht für Zahlen von 1 bis 30, vorzugsweise von 1 bis 20 und insbesondere von 6 bis 18. Besonders bevorzugt sind Tenside, bei denen die Reste R¹ und R² 9 bis 14 C-Atome aufweisen, R³ für H steht und x Werte von 6 bis 15 annimmt.

Als besonders wirkungsvoll haben sich schließlich die nichtionischen Tenside der allgemeine Formel R¹-CH(OH)CH₂O-(AO)_{w}-R² erwiesen, in der
- R¹ für einen geradkettigen oder verzweigten, gesättigten oder ein- bzw. mehrfach ungesättigten C₆₋₂₄-Alkyl- oder -Alkenylrest steht;
- R² für einen linearen oder verzweigten Kohlenwasserstoffrest mit 2 bis 26 Kohlenstoffatomen steht;
- A für einen Rest aus der Gruppe CH₂CH₂, CH₂CH₂CH₂, CH₂CH(CH₃), vorzugsweise für CH₂CH₂ steht, und
- w für Werte zwischen 1 und 120, vorzugsweise 10 bis 80, insbesondere 20 bis 40 steht Zur Gruppe dieser nichtionischen Tenside zählen beispielsweise die C₄₋₂₂ Fettalkohol-(EO)₁₀₋₈₀-2-hydroxyalkylether, insbesondere auch die C₈₋₁₂ Fettalkohol-(EO)₂₂-2-hydroxydecylether und die C₄₋₂₂ Fettalkohol-(EO)₄₀₋₈₀-2-hydroxyalkylether.

In verschiedenen Ausführungsformen der Erfindung können anstelle der oben definierten endgruppenverschlossenen Hydroxymischether auch die entsprechenden nicht endgruppenverschlossenen Hydroxymischether eingesetzt werden. Diese können den obigen Formeln genügen, wobei R² aber Wasserstoff ist und R¹, R³, A, A', A", A''', w, x, y und z wie oben definiert sind.

Bevorzugte flüssige Reinigungsmittel sind dadurch gekennzeichnet, dass das Reinigungsmittel mindestens ein nichtionisches Tensid, vorzugsweise ein nichtionisches Tensid aus der Gruppe der Hydroxymischether, enthält, wobei der Gewichtsanteil des nichtionischen Tensids am Gesamtgewicht des gesamten Reinigungsmittels vorzugsweise 0,1 bis 10 Gew.-%, bevorzugt 0,5 bis 8,0 Gew.-% und insbesondere 1,0 bis 4,0 Gew.-% beträgt.

Gemäß einer bevorzugten Ausführungsform sind solche Hydroxymischether in der ersten und/oder der zweiten flüssigen Zubereitung enthalten. Sind weitere Zubereitung im Reinigungsmittel vorhanden, können diese auch nichtionische Tenside, insbesondere alkoxylierte Fettalkohole und/oder Hydroxymischether enthalten. Es kann besonders bevorzugt sein, wenn die o.g. Hydroxymischether in der zweiten flüssigen Zubereitung enthalten sind.

Gemäß einer bevorzugten Ausführungsform enthält die erste flüssige Zubereitung mindestens ein nichtionisches Tensid, bevorzugt ausgewählt aus der Gruppe der alkoxylierten Alkohole, insbesondere der vorstehend genannten alkoxylierten Alkohole.

Gemäß einer bevorzugten Ausführungsform enthält die erste flüssige Zubereitung zwischen 1 und 75 Gew.-%, vorzugsweise 5 bis 60 Gew.-%, noch bevorzugter 10 bis 50 Gew.-% (jeweils bezogen auf das Gesamtgewicht der ersten flüssigen Zubereitung) mindestens eines nichtionischen Tensids. Sind mehrere nichtionische Tenside enthalten, bezieht sich die vorstehend genannte Menge auf die Summe aller Nichtionischen Tenside in der ersten flüssigen Zubereitung.

Bevorzugt ist es insbesondere, wenn die erste flüssige Zubereitung 25 bis 50 Gew.-% Alkalimetallcarbonat, bevorzugt Natriumcarbonat, und 10 bis 50 Gew.-% nichtionisches Tensid ausgewählt aus den alkoxylierten Alkoholen, insbesondere solchen alkoxylierten Alkoholen der vorstehend genannten allgemeinen Formel (I), enthält (jeweils bezogen auf das Gesamtgewicht der ersten flüssigen Zubereitung). Die hier angegebenen Mengenverhältnisse beziehen sich auf die Summe aller nichtionischen Tenside ausgewählt aus den alkoxylierten Alkoholen in der ersten flüssigen Zubereitung.

Gemäß einer besonders bevorzugten Ausführungsform enthält die erste flüssige Zubereitung als ein nichtionisches Tensid eine Komponente gemäß der folgenden Formel (I)

R¹-O-(CH₂-CH(R²)-)_{w}-(CH₂-CH(R³)-O)ₓ-(CH₂-CH(R⁴)-O)_{y}-(CH₂-CH(R⁵)-O)_{z}-R⁶

wobei R¹ ausgewählt ist aus geradkettigen oder verzweigten, gesättigten C₈₋₁₆-Alkylresten;
R² und R⁴ gleich -H, R³ und R⁵ gleich -CH³ sind,
R⁶ ausgewählt ist aus -H, -CH₃, -CH₂CH₃, -CH₂CH₂CH₃, -CH(CH₃)₂, -CH₂-CH₂-CH₂CH₃, -CH₂CH(CH₃)₂, -C(CH₃)₃, C₅₋₂₀-Alkyl (linear oder verzweigt),
und unabhängig voneinander ausgewählt sind
w = 1 bis 6, bevorzugt 1,5 bis 4,5, insbesondere 2 bis 3;
x = 0 bis 6, bevorzugt 1,5 bis 4,5, insbesondere 2 bis 3;
y = 0 bis 6, bevorzugt 1,5 bis 4,5, insbesondere 2 bis 3;
z = 0 bis 6, bevorzugt 1,5 bis 4,5, insbesondere 2 bis 3.

Diese vorstehend als bevorzugt ausgewählten nichtionischen Tenside haben den Vorteil, dass sie in der Regel flüssig bis pastös sind, und neben ihrer Wirkung als Klarspültensid, auch als flüssige Matrixkomponente(n) in der ersten flüssigen Zubereitung dienen können.

Bevorzugt ist es insbesondere, wenn die erste flüssige Zubereitung 25 bis 50 Gew.-% Alkalimetallcarbonat, bevorzugt Natriumcarbonat, und 10 bis 50 Gew.-% mindestens eines der im vorangegangenen Absatz als besonders bevorzugt gemäß Formel (I) beschriebenen nichtionischen Tenside enthält. Sind mehrere nichtionische Tenside der im vorstehenden Absatz als bevorzugt genannten Tenside enthalten, so beziehen sich die angegebenen Mengen jeweils auf die Gesamtmenge der unter die bevorzugte Formel fallenden nichtionischen Tenside. Besonders bevorzugt sind dabei insbesondere solche Kombinationen, welche zusätzlich 0,3 bis 5 Gew.-%, bevorzugt 0,6 bis 3 Gew.-% eines synthetischen Li-Na-Mg-Schichtsilikats umfassen.

Die genannten, insbesondere die als bevorzugt genannten nichtionischen Tenside können (auch zusätzlich) in der zweiten flüssigen Zubereitung enthalten sein.

Nach einer weiteren bevorzugten Ausführungsform enthalten die flüssigen Zubereitungen jeweils ein oder mehrere Lösungsmittel, bevorzugt organische Lösungsmittel.

Gemäß einer weiteren Ausführungsform sind als Lösungsmittel beispielsweise 1,2 Propandiol, 1,3-Propandiol, 2-Methyl-1,3-propandiol, Dipropylenglykol, Diethylenglykol, Alkanolamine, Glycerin, und/oder Mischung davon geeignet.

Alkanolamine, wie insbesondere Monoethanolamin und Triethanolamin, sind ebenfalls geeignet, allerdings ist es bevorzugt, diese nur in geringen Mengen, insbesondere bis etwa5 Gew.-%) einzusetzen, da ansonsten eine Beeinträchtigung der Integrität der umhüllenden Verpackung (insbesondere bei PVA-haltigen Folien) auftreten kann.

Als Lösungsmittel bevorzugt sind insbesondere 1,2 Propandiol, 1,3-Propandiol, 2-Methyl-1,3-propandiol, Dipropylenglykole (einzeln oder als Mischung), Glycerin, und/oder Mischung davon. Ganz besonders bevorzugt ist der erfindungsgemäße Einsatz von 1,2-Propandiol, Glycerin oder einer Mischung von 1,2-Propandiol und Glycerin.

Gemäß einer anderen Ausführungsform sind Lösungsmittel geeignet, welche ausgewählt sind aus nicht leicht flüchtigen organischen Lösungsmitteln. Nicht leicht flüchtige organische Lösungsmittel im Sinne der vorliegenden Erfindung weisen eine Flüchtigkeit (auch Volatilität oder Verdunstungszahl genannt) von mindestens 10, und insbesondere über 35, auf. Die Flüchtigkeit wird dabei angegeben als Verhältnis des Dampfdrucks des betrachteten Stoffs zum Dampfdruck des leicht flüchtigen Bezugsstoffs Diethylether bei 20 °C und einer relativen Luftfeuchtigkeit von 65 ± 5%.

Zu den bevorzugten organischen Lösungsmitteln mit einer Flüchtigkeit von mindestens 10 und insbesondere von über 35, zählen mehrwertige Alkohole wie 2-Methyl-1,3-Propandiol, 1,3-Propandiol, 1,2-Propylenglykol und Glycerin. Insbesondere sind solche organischen Lösungsmittel, insbesondere mehrwertige Alkohole bevorzugt, welche eine Flüchtigkeit von mehr als 50 aufweisen.

Insbesondere wird auf organische Lösungsmittel, welche eine Flüchtigkeit unter 10 haben, ganz verzichtet.

Als nicht leicht flüchtige Lösungsmittel bevorzugt sind insbesondere 1,2 Propandiol, 1,3-Propandiol, 2-Methyl-1,3-propandiol, Dipropylenglykole, Glycerin, und/oder Mischung davon. Ganz besonders bevorzugt ist der erfindungsgemäße Einsatz von 1,2-Propandiol, Glycerin oder einer Mischung von 1,2-Propandiol und Glycerin.

Bevorzugt werden beim Einsatz der genannten Lösungsmittel in der ersten flüssigen Zubereitung zusätzlich 0,3 bis 5 Gew.-%, insbesondere 0,6 bis 3 Gew.-% an magnesiumhaltigen Schichtsilikat, insbesondere an Lithium-Magnesium-Natrium-Schichtsilikat eingesetzt.

Gemäß einer weiteren Ausführungsform liegt das Verhältnis des Wassergehalts der ersten und der zweiten flüssigen Zubereitungen zueinander (jeweils angegeben in Gew.-%, bezogen auf die Menge des Wassers am Gesamtgewicht der jeweiligen flüssigen Zubereitung) zwischen 5:1 und 1:5, bevorzugt 3:1 und 1:3, bevorzugt zwischen 2:1 und 1:2. Dies hat den Vorteil, dass zwischen den einzelnen flüssigen Zubereitungen über die wasserlösliche Verpackung keine zu großen (insbesondere optisch auffälligen) Migrationen des Wasser und/oder der Lösungsmittel auftreten. Optisch auffällige Migrationen können dazu führen, dass eine der Kammern sich weiter aufbläht/mit mehr Flüssigkeit gefüllt ist, während die andere Kammer Flüssigkeit verliert und dadurch schrumpft. Insbesondere das Schrumpfen führt zu optisch unansehnlichen vorportionierten Reinigungsmitteln, die vom Endverbraucher nicht akzeptiert werden.

Vorteilhafterweise können neben den Alkalimetallcarbonaten, zusätzliche Gerüststoffe eingesetzt werden. Zu den zusätzlich einsetzbaren Gerüststoffen zählen insbesondere die Zeolithe, Silikate, Hydrogencarbonate, organische Cobuilder und - wo keine ökologischen Vorurteile gegen ihren Einsatz bestehen - auch die Phosphate. Vorzugsweise sind die Mittel aber phosphatfrei.

Vorzugsweise können kristalline schichtförmige Silikate der allgemeinen Formel NaMSiₓO₂ₓ₊₁· y H₂O eingesetzt werden, worin M Natrium oder Wasserstoff darstellt, x eine Zahl von 1,9 bis 22, vorzugsweise von 1,9 bis 4, wobei besonders bevorzugte Werte für x 2, 3 oder 4 sind, und y für eine Zahl von 0 bis 33, vorzugsweise von 0 bis 20 steht. Die kristallinen schichtförmigen Silikate der Formel NaMSiₓO₂ₓ₊₁ · y H₂O werden beispielsweise von der Firma Clariant GmbH (Deutschland) unter dem Handelsnamen Na-SKS vertrieben. Beispiele für diese Silikate sind Na-SKS-1 (Na₂Si₂₂O₄₅ · x H₂O, Kenyait), Na-SKS-2 (Na₂Si₁₄O₂₉ · x H₂O, Magadiit), Na-SKS-3 (Na₂Si₈O₁₇ · x H₂O) oder Na-SKS-4(Na₂Si₄O₉ · x H₂O, Makatit). Für die Zwecke der vorliegenden Erfindung besonders geeignet sind kristalline Schichtsilikate der Formel NaMSiₓO₂ₓ₊₁ · y H₂O, in denen x für 2 steht. Insbesondere sind sowohl ß- als auch δ-Natriumdisitikate Na₂Si₂O₅ · y H₂O sowie weiterhin vor allem Na-SKS-5 (α-Na₂Si₂O₅), Na-SKS-7 (β-Na₂Si₂O₅, Natrosilit), Na-SKS-9 (NaHSi₂O₅ · H₂O), Na-SKS-10 (NaHSi_{2O5} · 3 H₂O, Kanemit), Na-SKS-11 (t-Na₂Si₂O₅) und Na-SKS-13 (NaHSi₂O₅), insbesondere aber Na-SKS-6 (δ-Na₂Si₂O₅) bevorzugt.

Maschinelle Geschirrspülmittel enthalten vorzugsweise einen Gewichtsanteil des kristallinen schichtförmigen Silikats der Formel NaMSiₓO₂ₓ₊₁ · y H₂O von 0,1 bis 20 Gew.-%, bevorzugt von 0,2 bis 15 Gew.-% und insbesondere von 0,4 bis 10 Gew.-%, jeweils bezogen auf das Gesamtgewicht dieser Mittel.

Einsetzbar sind auch amorphe Natriumsilikate mit einem Modul Na₂O:SiO₂ von 1:2 bis 1:3,3, vorzugsweise von 1:2 bis 1:2,8 und insbesondere von 1:2 bis 1:2,6, welche vorzugsweise löseverzögert sind und Sekundärwascheigenschaften aufweisen. Die Löseverzögerung gegenüber herkömmlichen amorphen Natriumsilikaten kann dabei auf verschiedene Weise, beispielsweise durch Oberflächenbehandlung, Compoundierung, Kompaktierung/Verdichtung oder durch Übertrocknung hervorgerufen worden sein. Im Rahmen dieser Erfindung wird unter dem Begriff "amorph" verstanden, dass die Silikate bei Röntgenbeugungsexperimenten keine scharfen Röntgenreflexe liefern, wie sie für kristalline Substanzen typisch sind, sondern allenfalls ein oder mehrere Maxima der gestreuten Röntgenstrahlung, die eine Breite von mehreren Gradeinheiten des Beugungswinkels aufweisen, hervorrufen.

Im Rahmen der vorliegenden Erfindung ist es bevorzugt, dass diese(s) Silikat(e), vorzugsweise Alkalisilikate, besonders bevorzugt kristalline oder amorphe Alkalidisilikate, in den Mitteln in Mengen von 3 bis 60 Gew.-%, vorzugsweise von 8 bis 50 Gew.-% und insbesondere von 20 bis 40 Gew.-%, jeweils bezogen auf das Gewicht des maschinellen Geschirrspülmittels, enthalten sind.

Selbstverständlich ist auch ein Einsatz der allgemein bekannten Phosphate als Buildersubstanzen möglich, sofern ein derartiger Einsatz nicht aus ökologischen Gründen vermieden werden sollte. Unter der Vielzahl der kommerziell erhältlichen Phosphate haben die Alkalimetallphosphate unter besonderer Bevorzugung von Pentanatrium- oder Pentakaliumtriphosphat (Natrium- oder Kaliumtripolyphosphat) in der Reinigungsmittel-Industrie die größte Bedeutung.

Alkalimetallphosphate ist dabei die summarische Bezeichnung für die Alkalimetall- (insbesondere Natrium- und Kalium-) Salze der verschiedenen Phosphorsäuren, bei denen man Metaphosphorsäuren (HPO₃)ₙ und Orthophosphorsäure H₃PO₄ neben höhermolekularen Vertretern unterscheiden kann. Die Phosphate vereinen dabei mehrere Vorteile in sich: Sie wirken als Alkaliträger, verhindern Kalkbeläge auf Maschinenteilen bzw. Kalkinkrustationen auf Geschirrteilen und tragen überdies zur Reinigungsleistung bei.

Technisch besonders wichtige Phosphate sind das Pentanatriumtriphosphat, Na₅P₃O₁₀ (Natriumtripolyphosphat) sowie das entsprechende Kaliumsalz Pentakaliumtriphosphat, K₅P₃O₁₀ (Kaliumtripolyphosphat) und entsprechende Mischsalze (Natriumkaliumtripolyphosphate). Vorzugsweise sind die Mittel aber phosphatfrei.

Werden im Rahmen der vorliegenden Anmeldung Phosphate als wasch- oder reinigungsaktive Substanzen im maschinellen Geschirrspülmittel eingesetzt, so enthalten bevorzugte Mittel diese(s) Phosphat(e), vorzugsweise Alkalimetallphosphat(e), besonders bevorzugt Pentanatrium- bzw. Pentakaliumtriphosphat (Natrium- bzw. Kaliumtripolyphosphat), in Mengen von 5 bis 80 Gew.-%, vorzugsweise von 10 bis 75 Gew.-% und insbesondere von 12,5 bis 70 Gew.-%, jeweils bezogen auf das Gewicht des gesamten maschinellen Geschirrspülmittels.

Alkalimetallhydrogencarbonate, Alkalimetallsesquicarbonate, die genannten Alkalisilikate, Alkalimetasilikate, und Mischungen der vorgenannten Stoffe können ebenfalls zusätzlich zu den erfindungsgemäßen Alkalimetallcarbonaten eingesetzt werden, wobei im Sinne dieser Erfindung bevorzugt die Alkalihydrogencarbonate - und/oder -sequicarbonate, bevorzugt Natriumhydrogencarbonat oder Natriumsesquicarbonat eingesetzt werden können.

Gemäß einer weiteren Ausführungsform ist ein Buildersystem, enthaltend eine Mischung aus Tripolyphosphat und Natriumcarbonat, bevorzugt. Aufgrund ihrer im Vergleich mit anderen Buildersubstanzen geringen chemischen Kompatibilität mit den übrigen Inhaltsstoffen von maschinellen Geschirrspülmitteln, werden die optionalen Alkalimetallhydroxide bevorzugt nur in geringen Mengen, vorzugsweise in Mengen unterhalb 10 Gew.-%, bevorzugt unterhalb 6 Gew.-%, besonders bevorzugt unterhalb 4 Gew.-% und insbesondere unterhalb 2 Gew.-%, jeweils bezogen auf das Gesamtgewicht des maschinellen Geschirrspülmittels, eingesetzt. Besonders bevorzugt werden Mittel, welche bezogen auf ihr Gesamtgewicht weniger als 0,5 Gew.-% und insbesondere keine Alkalimetallhydroxide enthalten.

Alternativ oder zusätzlich zu den Phosphaten, insbesondere den Polyphosphaten, können auch andere Gerüststoffe, wie beispielsweise Zeolithe, Silikate, weiterhin auch insbesondere die Natriumhydrogencarbonat oder Natriumsesquicarbonat, und organische Cobuilder eingesetzt werden. Bevorzugt ist das Mittel frei von wasserunlöslichen Gerüststoffen und enthält insbesondere bevorzugt keine Zeolithe.

Als Silikate kommen insbesondere kristalline schichtförmige Silikate der allgemeinen Formel NaMSiₓO₂ₓ₊₁ y H₂O, worin M Natrium oder Wasserstoff darstellt, x eine Zahl von 1,9 bis 22, vorzugsweise von 1,9 bis 4, wobei besonders bevorzugte Werte für x 2, 3 oder 4 sind, und y für eine Zahl von 0 bis 33, vorzugsweise von 0 bis 20 steht, in Betracht. Einsetzbar sind auch amorphe Natriumsilikate mit einem Modul Na₂O : SiO₂ von 1:2 bis 1:3,3, vorzugsweise von 1:2 bis 1:2,8 und insbesondere von 1:2 bis 1:2,6, welche vorzugsweise löseverzögert sind und Sekundärwascheigenschaften aufweisen.

Gemäß einer bevorzugten Ausführungsform enthält eine der flüssigen Zubereitungen, bevorzugt zumindest die zweite flüssige Zubereitung, beispielsweise die erste und die zweite flüssige Zubereitung (sowie ggf. noch weitere im Reinigungsmittel vorhandene Zubereitungen) ferner mindestens einen Builder oder Co-Builder, insbesondere ausgewählt aus der Gruppe gebildet aus Citrat, Aminocarboxylaten (insbesondere MGDA und/oder GLDA), Polyphosphaten (vorzugsweise einem Tripolyphosphat) sowie Phosphonaten und Mischungen davon. Insbesondere bevorzugt sind für phosphatfreie Reinigungsmittel die Builder oder Co-Builder ausgewählt aus der Gruppe gebildet aus Citrat, Aminocarboxylaten (insbesondere MGDA und/oder GLDA) sowie Phosphonaten und Mischungen davon.

Als organische Cobuilder sind insbesondere Polycarboxylate / Polycarbonsäuren, polymere Polycarboxylate, Asparaginsäure, Polyacetale, Dextrine, weitere organische Cobuilder sowie Phosphonate zu nennen. Diese Stoffklassen werden nachfolgend beschrieben.

Brauchbare organische Gerüstsubstanzen sind beispielsweise die in Form der freien Säure und/oder ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Nitrilotriessigsäure (NTA), sofern ein derartiger Einsatz aus ökologischen Gründen nicht zu beanstanden ist, sowie Mischungen aus diesen. Die freien Säuren besitzen neben ihrer Builderwirkung typischerweise auch die Eigenschaft einer Säuerungskomponente und dienen somit auch zur Einstellung eines niedrigeren und milderen pH-Wertes der maschinellen Geschirrspülmittel. Insbesondere sind hierbei Citronensäure, Bernsteinsäure, Glutarsäure, Adipinsäure, Gluconsäure und beliebige Mischungen aus diesen zu nennen.

Eine weitere bedeutende Klasse der Gerüststoffe stellen Aminocarbonsäuren und/oder ihre Salze dar. Besonders bevorzugte Vertreter dieser Klasse sind Methylglycindiessigsäure (MGDA) oder ihre Salze sowie Glutamindiessigsäure (GLDA) oder ihre Salze oder Ethylendiamindiessigsäure oder ihre Salze (EDDS). Ebenfalls geeignet sind Iminodibernsteinsäure (IDS) und Iminodiessigsäure (IDA). Aminocarbonsäuren und ihre Salze können zusammen mit den vorgenannten Gerüststoffen, insbesondere auch mit den phosphatfreien Gerüststoffen eingesetzt werden.

Als Gerüststoffe sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70000 g/mol.

Geeignete Polymere sind insbesondere Polyacrylate, die bevorzugt eine Molekülmasse von 2000 bis 20000 g/mol aufweisen. Aufgrund ihrer überlegenen Löslichkeit können aus dieser Gruppe wiederum die kurzkettigen Polyacrylate, die Molmassen von 2000 bis 10000 g/mol, und besonders bevorzugt von 3000 bis 5000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2000 bis 70000 g/mol, vorzugsweise 20000 bis 50000 g/mol und insbesondere 30000 bis 40000 g/mol.

Die Reinigungsmittel können als Gerüststoff insbesondere auch Phosphonate enthalten. Als Phosphonat-Verbindung wird vorzugsweise ein Hydroxyalkan- und/oder Aminoalkanphosphonat eingesetzt. Unter den Hydroxyalkanphosphonaten ist das 1-Hydroxyethan-1,1-diphosphonat (HEDP) von besonderer Bedeutung. Als Aminoalkanphosphonate kommen vorzugsweise Ethylendiamintetramethylenphosphonat (EDTMP), Diethylentriaminpentamethylenphosphonat (DTPMP) sowie deren höhere Homologe in Frage. Phosphonate sind in den Mitteln vorzugsweise in Mengen von 0,1 bis 10 Gew.-%, insbesondere in Mengen von 0,5 bis 8 Gew.-%, jeweils bezogen auf das Gesamtgewicht des Reinigungsmittels, enthalten.

Falls die erfindungsgemäßen Reinigungsmittel Phosphate, insbesondere Tripolyphosphate, enthalten, ist es bevorzugt, dass sie als weiteren Bestandteil vorzugsweise einen oder mehrere Gerüststoff(e) (Builder/Cobuilder) zusätzlich zu der phosphathaltigen Builderkomponente enthalten. Der Gewichtsanteil dieser zusätzlichen von der phosphathaltigen Builderkomponente verschiedenen Gerüststoffe am Gesamtgewicht der erfindungsgemäßen Mittel beträgt vorzugsweise 0,1 bis 10 Gew.-% und insbesondere 2 bis 7 Gew.-%. Zu diesen von der phosphathaltigen Builderkomponente verschiedenen Gerüststoffen zählen insbesondere die oben als weitere Gerüststoffe beschriebenen, vorzugsweise Citrate, Phosphonate, MGDA, GLDA, Iminodibernsteinsäure, Iminodiessigsäure, EDDS (Ethylendiamin-N,N'-dibernsteinsäure) oder die Salze der genannten Säuren, andere organische Cobuilder und Silikate.

Besonders bevorzugte phosphathaltige Reinigungsmittel enthalten als einen ihrer wesentlichen von der phosphathaltigen Builderkomponente unterschiedlichen Gerüststoffe Citrat, beispielsweise Natrium- oder Kaliumcitrat. Reinigungsmittel, die 1 bis 10 Gew.-%, vorzugsweise 2 bis 5 Gew.-% Citrat enthalten, sind erfindungsgemäß bevorzugt. Zusätzlich oder alternativ können besonders bevorzugte phosphathaltige Reinigungsmittel als einen von der phosphathaltigen Builderkomponente unterschiedlichen Gerüststoff Phosphonate, beispielsweise HEDP, enthalten. Reinigungsmittel, die 1 bis 10 Gew.-%, vorzugsweise 2 bis 5 Gew.-% Phosphonat, insbesondere HEDP, enthalten, sind erfindungsgemäß bevorzugt.

Die erfindungsgemäßen Reinigungsmittel können ferner ein Sulfopolymer enthalten. Bevorzugt ist das Sulfopolymer in der zweiten flüssigen Phase enthalten. Der Gewichtsanteil des Sulfopolymers am Gesamtgewicht des erfindungsgemäßen Reinigungsmittels beträgt vorzugsweise von 0,1 bis 20 Gew.-%, insbesondere von 0,5 bis 18 Gew.-%, besonders bevorzugt 1,0 bis 15 Gew.-%, insbesondere von 2 bis 14 Gew.-%, vor allem von 3 bis 12 Gew.-%, ganz besonders von 4 bis 8 Gew.-% . Das Sulfopolymer wird üblicherweise in Form einer wässrigen Lösung eingesetzt, wobei die wässrigen Lösungen typischerweise 20 bis 70 Gew.-%, insbesondere 30 bis 50 Gew.-%, vorzugsweise etwa 35 bis 40 Gew.-% Sulfopolymer(e) enthalten. Bei wasserarmen Zubereitungen können die Sulfopolymere auch als Feststoffe, beispielsweise als Granulate eingesetzt werden.

Als Sulfopolymer wird vorzugsweise ein copolymeres Polysulfonat, vorzugsweise ein hydrophob modifiziertes copolymeres Polysulfonat, eingesetzt.

Die Copolymere können zwei, drei, vier oder mehr unterschiedliche Monomereinheiten aufweisen.

Bevorzugte copolymere Polysulfonate enthalten neben Sulfonsäuregruppen-haltigem(n) Monomer(en) wenigstens ein Monomer aus der Gruppe der ungesättigten Carbonsäuren.

Als ungesättigte Carbonsäure(n) wird/werden mit besonderem Vorzug ungesättigte Carbonsäuren der Formel R¹(R²)C=C(R³)COOH eingesetzt, in der R¹ bis R³ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste wie vorstehend definiert oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist.

Besonders bevorzugte ungesättigte Carbonsäuren sind Acrylsäure, Methacrylsäure, Ethacrylsäure, α-Chloroacrylsäure, α-Cyanoacrylsäure, Crotonsäure, α-Phenyl-Acrylsäure, Maleinsäure, Maleinsäureanhydrid, Fumarsäure, Itaconsäure, Citraconsäure, Methylenmalonsäure, Sorbinsäure, Zimtsäure oder deren Mischungen. Einsetzbar sind selbstverständlich auch die ungesättigten Dicarbonsäuren.

Bei den Sulfonsäuregruppen-haltigen Monomeren sind solche der Formel

R⁵(R⁶)C=C(R⁷)-X-SO₃H

bevorzugt, in der R⁵ bis R⁷ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit - NH₂, -OH oder -COOH substituierte Alkyl- oder Alkenylreste oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂-, -C(O)-NH-C(CH₃)₂-CH₂- und -C(O)-NH-CH(CH₃)-CH₂-.

Unter diesen Monomeren bevorzugt sind solche der Formeln

H₂C=CH-X-SO₃H

H₂C=C(CH₃)-X-SO₃H

HO₃S-X-(R⁶)C=C(R⁷)-X-SO₃H,

in denen R⁶ und R⁷ unabhängig voneinander ausgewählt sind
aus -H, -CH₃, -CH₂CH₃, -CH₂CH₂CH₃ und -CH(CH₃)₂ und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂-, -C(O)-NH-C(CH₃)₂-CH₂- und -C(O)-NH-CH(CH₃)-CH₂-.

Besonders bevorzugte Sulfonsäuregruppen-haltige Monomere sind dabei 1-Acrylamido-1-propansulfonsäure, 2-Acrylamido-2-propansulfonsäure, 2-Acrylamido-2-methyl-1-propansulfonsäure, 2-Methacrylamido-2-methyl-1-propansulfonsäure, 3-Methacrylamido-2-hydroxy-propansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen1-sulfonsäure, Styrolsulfonsäure, Vinylsulfonsäure, 3-Sulfopropylacrylat, 3-Sulfopropylmethacrylat, Sulfomethacrylamid, Sulfomethylmethacrylamid sowie Mischungen der genannten Säuren oder deren wasserlösliche Salze.

In den Polymeren können die Sulfonsäuregruppen ganz oder teilweise in neutralisierter Form vorliegen, d.h. dass das acide Wasserstoffatom der Sulfonsäuregruppe in einigen oder allen Sulfonsäuregruppen gegen Metallionen, vorzugsweise Alkalimetallionen und insbesondere gegen Natriumionen, ausgetauscht sein kann. Der Einsatz von teil- oder vollneutralisierten Sulfonsäuregruppen-haltigen Copolymeren ist erfindungsgemäß bevorzugt.

Die Monomerenverteilung der erfindungsgemäß bevorzugt eingesetzten Copolymere beträgt bei Copolymeren, die nur Carbonsäuregruppen-haltige Monomere und Sulfonsäuregruppen-haltige Monomere enthalten, vorzugsweise jeweils 5 bis 95 Gew.-%, besonders bevorzugt beträgt der Anteil des Sulfonsäuregruppen-haltigen Monomers 50 bis 90 Gew.-% und der Anteil des Carbonsäuregruppen-haltigen Monomers 10 bis 50 Gew.-%, die Monomere sind hierbei vorzugsweise ausgewählt aus den zuvor genannten.

Die Molmasse der erfindungsgemäß bevorzugt eingesetzten Sulfo-Copolymere kann variiert werden, um die Eigenschaften der Polymere dem gewünschten Verwendungszweck anzupassen. Bevorzugte Reinigungsmittel sind dadurch gekennzeichnet, dass die Copolymere Molmassen von 2000 bis 200.000 gmol⁻¹, vorzugsweise von 4000 bis 25.000 gmol⁻¹ und insbesondere von 5000 bis 15.000 gmol⁻¹ aufweisen.

In einer weiteren bevorzugten Ausführungsform umfassen die Copolymere neben Carboxylgruppen-haltigem Monomer und Sulfonsäuregruppen-haltigem Monomer weiterhin wenigstens ein nichtionisches, vorzugsweise hydrophobes Monomer. Durch den Einsatz dieser hydrophob modifizierten Polymere konnte insbesondere die Leistung, insbesondere die Klarspülleistung erfindungsgemäßer maschineller Geschirrspülmittel verbessert werden.

Anionische Copolymere umfassend Carbonsäuregruppen-haltige Monomere, Sulfonsäuregruppen-haltige Monomere und nichtionische Monomere, insbesondere hydrophobe Monomere, werden daher erfindungsgemäß bevorzugt.

Als nichtionische Monomere werden vorzugsweise Monomere der allgemeinen Formel R¹(R²)C=C(R³)-X-R⁴ eingesetzt, in der R¹ bis R³ unabhängig voneinander für -H, -CH₃ oder -C₂H₅ steht, X für eine optional vorhandene Spacergruppe steht, die ausgewählt ist aus -CH₂-, -C(O)O- und -C(O)-NH-, und R⁴ für einen geradkettigen oder verzweigten gesättigten Alkylrest mit 2 bis 22 Kohlenstoffatomen oder für einen ungesättigten, vorzugsweise aromatischen Rest mit 6 bis 22 Kohlenstoffatomen steht.

Besonders bevorzugte nichtionische Monomere sind Buten, Isobuten, Penten, 3-Methylbuten, 2-Methylbuten, Cyclopenten, Hexen, Hexen-1, 2-Methlypenten-1, 3-Methlypenten-1, Cyclohexen, Methylcyclopenten, Cyclohepten, Methylcyclohexen, 2,4,4-Trimethylpenten-1, 2,4,4-Trimethylpenten-2, 2,3-Dimethylhexen-1, 2,4-Diemthylhexen-1, 2,5-Dimethlyhexen-1, 3,5-Dimethylhexen-1, 4,4-Dimehtylhexan-1, Ethylcyclohexyn, 1-Octen, α-Olefine mit 10 oder mehr Kohlenstoffatomen wie beispielsweise 1-Decen, 1-Dodecen, 1-Hexadecen, 1-Oktadecen und C22-α-Olefin, 2-Styrol, α-Methylstyrol, 3-Methylstyrol, 4-Propylstryol, 4-Cyclohexylstyrol, 4-Dodecylstyrol, 2-Ethyl-4-Benzylstyrol, 1-Vinylnaphthalin, 2,Vinylnaphthalin, Acrylsäuremethylester, Acrylsäureethylester, Acrylsäurepropylester, Acrylsäurebutylester, Acrylsäurepentylester, Acrylsäurehexylester, Methacrylsäuremethylester, N-(Methyl)acrylamid, Acrylsäure-2-Ethylhexylester, Methacrylsäure-2-Ethylhexylester, *N*-(2-Ethylhexyl)acrylamid, Acrylsäureoctylester, Methacrylsäureoctylester, *N*-(Octyl)acrylamid, Acrylsäurelaurylester, Methacrylsäurelaurylester, *N*-(Lauryl)acrylamid, Acrylsäurestearylester, Methacrylsäurestearylester, *N*-(Stearyl)acrylamid, Acrylsäurebehenylester, Methacrylsäurebehenylester und N-(Behenyl)acrylamid oder deren Mischungen.

Die Monomerenverteilung der erfindungsgemäß bevorzugt eingesetzten hydrophob modifizierten Copolymere beträgt in Bezug auf das Sulfonsäuregruppen-haltige Monomer, das hydrophobe Monomer und das Carbonsäuregruppen-haltige Monomer vorzugsweise jeweils 5 bis 80 Gew.-%, besonders bevorzugt beträgt der Anteil des Sulfonsäuregruppen-haltigen Monomers und des hydrophoben Monomers jeweils 5 bis 30 Gew.-% und der Anteil des Carbonsäuregruppen-haltigen

Monomers 60 bis 80 Gew.-%, die Monomere sind hierbei vorzugsweise ausgewählt aus den zuvor genannten.

In Ergänzung zu den vorgenannten von der phosphathaltigen Builderkomponente verschiedenen Gerüststoffen können die Reinigungsmittel Alkalimetallhydroxide enthalten. Diese Alkaliträger werden in den Reinigungsmitteln bevorzugt nur in geringen Mengen, vorzugsweise in Mengen unterhalb 10 Gew.-%, bevorzugt unterhalb 6 Gew.-%, vorzugsweise unterhalb 5 Gew.-%, besonders bevorzugt zwischen 0,1 und 5 Gew.-% und insbesondere zwischen 0,5 und 5 Gew.-%, jeweils bezogen auf das Gesamtgewicht des Reinigungsmittels eingesetzt. Alternative erfindungsgemäße Reinigungsmittel sind frei von Alkalimetallhydroxiden.

Die erfindungsgemäßen Mittel enthalten vorzugsweise mindestens einen weiteren Bestandteil, vorzugsweise ausgewählt aus der Gruppe bestehend aus anionischen, kationischen und amphoteren Tensiden, Bleichmitteln, Bleichaktivatoren, Bleichkatalysatoren, Enzymen, Verdickern, Sequestrierungsmitteln, Elektrolyten, Korrosionsinhibitoren, insbesondere Silberschutzmitteln, Glaskorrosionsinhibitoren, Schauminhibitoren, Farbstoffen, Duftstoffen, Bitterstoffen, und antimikrobiellen Wirkstoffen.

In der ersten flüssigen Zubereitung können insbesondere pH-Stellmittel (insbesondere Alkalimetallhydrogencarbonat (e)), Farbstoff(e), Duftstoffe und/oder Konservierungsmittel enthalten sein.

Gemäß einer weiteren bevorzugten Ausführungsform enthält bevorzugt eine der flüssigen Zubereitungen, bevorzugt die zweite flüssige Zubereitung, einen oder mehrere der Stoffe ausgewählt aus der Gruppe bestehend aus pH-Stellmitteln, anionischen, kationischen und amphoteren Tensiden, Bleichaktivatoren, Bleichkatalysatoren, Enzymen, Verdickern, Sequestrierungsmitteln, Elektrolyten, Korrosionsinhibitoren, insbesondere Silberschutzmitteln, Glaskorrosionsinhibitoren, Schauminhibitoren, Duftstoffen, Bitterstoffen, und antimikrobiellen Wirkstoffen.

Gemäß einer besonders bevorzugten Ausführungsform enthält die zweite flüssige Zubereitung, einen oder mehrere der Stoffe ausgewählt aus der Gruppe bestehend aus pH-Stellmitteln, anionischen, kationischen und amphoteren Tensiden, Enzymen, Verdickern, Sequestrierungsmitteln, Elektrolyten, Korrosionsinhibitoren, insbesondere Silberschutzmitteln, Glaskorrosionsinhibitoren, Schauminhibitoren, Duftstoffen, Bitterstoffen, und antimikrobiellen Wirkstoffen.

Bevorzugt sind Farbstoffe mindestens in einer, bevorzugt in der ersten und der zweiten flüssigen Zubereitung, insbesondere in allen Zubereitungen enthalten.

Bevorzugte anionische Tenside sind Fettalkoholsulfate, Fettalkoholethersulfate, Dialkylethersulfate, Monoglyceridsulfate, Alkylbenzolsulfonate, Olefinsulfonate, Alkansulfonate, Ethersulfonate, n-Alkylethersulfonate, Estersulfonate und Ligninsulfonate. Ebenfalls im Rahmen der vorliegenden Erfindung verwendbar sind Fettsäurecyanamide, Sulfosuccinate (Sulfobernsteinsäureester), insbesondere Sulfobernsteinsäuremono- und -di-C₈-C₁₈-Alkylester, Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie α-Sulfofettsäuresalze, Acylglutamate, Monoglyceriddisulfate und Alkylether des Glycerindisulfats.

Die anionischen Tenside werden vorzugsweise als Natriumsalze eingesetzt, können aber auch als andere Alkali- oder Erdalkalimetallsalze, beispielsweise Kalium- oder Magnesiumsalze, sowie in Form von Ammonium- oder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

Geeignete Amphotenside sind beispielsweise Betaine der Formel (Rⁱⁱⁱ)(R^{iv})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyl-dimethylcarboxymethylbetain und C₁₁-C₁₇-Alkylamidopropyl-dimethylcarboxymethylbetain.

Geeignete Kationtenside sind u.a. die quartären Ammoniumverbindungen der Formel (R^{vi})(R^{vii})(R^{viii})(R^{ix})N⁺ X⁻, in der R^{vi} bis R^{ix} für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkyl-benzyl-didecyl-ammoniumchlorid und deren Mischungen. Weitere geeignete kationische Tenside sind die quaternären oberflächenaktiven Verbindungen, insbesondere mit einer Sulfonium-, Phosphonium-, Jodonium- oder Arsoniumgruppe, die auch als antimikrobielle Wirkstoffe bekannt sind. Durch den Einsatz von quaternären oberflächenaktiven Verbindungen mit antimikrobieller Wirkung kann das Mittel mit einer antimikrobiellen Wirkung ausgestaltet werden bzw. dessen gegebenenfalls aufgrund anderer Inhaltsstoffe bereits vorhandene antimikrobielle Wirkung verbessert werden.

Als Glaskorrosionsinhibitoren werden beispielsweise Polyethylenimine oder Zinksalze, vorzugsweise Zinksalze, insbesondere Zinkacetat, eingesetzt. Glaskorrosionsinhibitoren sind in erfindungsgemäßen Mitteln vorzugsweise in einer Menge von 0,05 bis 5 Gew.-%, insbesondere in einer Menge von 0,1 bis 2 Gew.-%, enthalten.

Zu den Enzymen gehören insbesondere Proteasen, Amylasen, Lipasen, Hemicellulasen, Cellulasen, Perhydrolasen oder Oxidoreduktasen, sowie vorzugsweise deren Gemische. Diese Enzyme sind im Prinzip natürlichen Ursprungs; ausgehend von den natürlichen Molekülen stehen für den Einsatz in Reinigungsmitteln verbesserte Varianten zur Verfügung, die entsprechend bevorzugt eingesetzt werden. Erfindungsgemäße Reinigungsmittel enthalten Enzyme vorzugsweise in Gesamtmengen von 1 x 10⁻⁶ bis 5 Gew.-% bezogen auf aktives Protein. Die Proteinkonzentration kann mit Hilfe bekannter Methoden, zum Beispiel dem BCA-Verfahren oder dem Biuret-Verfahren bestimmt werden.

Unter den Proteasen sind solche vom Subtilisin-Typ bevorzugt. Beispiele hierfür sind die Subtilisine BPN' und Carlsberg sowie deren weiterentwickelte Formen, die Protease PB92, die Subtilisine 147 und 309, die Alkalische Protease aus Bacillus lentus, Subtilisin DY und die den Subtilasen, nicht mehr jedoch den Subtilisinen im engeren Sinne zuzuordnenden Enzyme Thermitase, Proteinase K und die Proteasen TW3 und TW7.

Beispiele für erfindungsgemäß einsetzbare Amylasen sind die α-Amylasen aus Bacillus licheniformis, aus B. amyloliquefaciens, aus B. stearothermophilus, aus Aspergillus niger und A. oryzae sowie die für den Einsatz in Reinigungsmitteln verbesserten Weiterentwicklungen der vorgenannten Amylasen. Desweiteren sind für diesen Zweck die α-Amylase aus Bacillus sp. A 7-7 (DSM 12368) und die Cyclodextrin-Glucanotransferase (CGTase) aus B. agaradherens (DSM 9948) hervorzuheben.

Erfindungsgemäß einsetzbar sind weiterhin Lipasen oder Cutinasen, insbesondere wegen ihrer Triglycerid-spaltenden Aktivitäten, aber auch, um aus geeigneten Vorstufen in situ Persäuren zu erzeugen. Hierzu gehören beispielsweise die ursprünglich aus Humicola lanuginosa (Thermomyces lanuginosus) erhältlichen, beziehungsweise weiterentwickelten Lipasen, insbesondere solche mit einem oder mehreren der folgenden Aminosäureaustausche ausgehend von der genannten Lipase in den Positionen D96L, T213R und/oder N233R, besonders bevorzugt alle der Austausche D96L, T213R und N233R.

Weiterhin können Enzyme eingesetzt werden, die unter dem Begriff Hemicellulasen zusammengefasst werden. Hierzu gehören beispielsweise Mannanasen, Xanthanlyasen, Pektinlyasen (=Pektinasen), Pektinesterasen, Pektatlyasen, Xyloglucanasen (=Xylanasen), Pullulanasen und β-Glucanasen.

Zur Erhöhung der bleichenden Wirkung können erfindungsgemäß Oxidoreduktasen, beispielsweise Oxidasen, Oxygenasen, Katalasen, Peroxidasen, wie Halo-, Chloro-, Bromo-, Lignin-, Glucose- oder Mangan-peroxidasen, Dioxygenasen oder Laccasen (Phenoloxidasen, Polyphenoloxidasen) eingesetzt werden. Vorteilhafterweise werden zusätzlich vorzugsweise organische, besonders bevorzugt aromatische, mit den Enzymen wechselwirkende Verbindungen zugegeben, um die Aktivität der betreffenden Oxidoreduktasen zu verstärken (Enhancer) oder um bei stark unterschiedlichen Redoxpotentialen zwischen den oxidierenden Enzymen und den Anschmutzungen den Elektronenfluss zu gewährleisten (Mediatoren).

Ein Protein und/oder Enzym kann besonders während der Lagerung gegen Schädigungen wie beispielsweise Inaktivierung, Denaturierung oder Zerfall etwa durch physikalische Einflüsse, Oxidation oder proteolytische Spaltung geschützt werden. Bei mikrobieller Gewinnung der Proteine und/oder Enzyme ist eine Inhibierung der Proteolyse besonders bevorzugt, insbesondere wenn auch die Mittel Proteasen enthalten. Reinigungsmittel können zu diesem Zweck Stabilisatoren enthalten; die Bereitstellung derartiger Mittel stellt eine bevorzugte Ausführungsform der vorliegenden Erfindung dar.

Reinigungsaktive Proteasen und Amylasen werden in der Regel nicht in Form des reinen Proteins sondern vielmehr in Form stabilisierter, lager- und transportfähiger Zubereitungen bereitgestellt. Zu diesen vorkonfektionierten Zubereitungen zählen beispielsweise die durch Granulation, Extrusion oder Lyophilisierung erhaltenen festen Präparationen oder, insbesondere bei flüssigen oder gelförmigen Mitteln, Lösungen der Enzyme, vorteilhafterweise möglichst konzentriert, wasserarm und/oder mit Stabilisatoren oder weiteren Hilfsmitteln versetzt.

Alternativ können die Enzyme sowohl für die feste als auch für die flüssige Darreichungsform verkapselt werden, beispielsweise durch Sprühtrocknung oder Extrusion der Enzymlösung zusammen mit einem vorzugsweise natürlichen Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin ist es möglich, zwei oder mehrere Enzyme zusammen zu konfektionieren, so dass ein einzelnes Granulat mehrere Enzymaktivitäten aufweist.

Wie aus der vorherigen Ausführungen ersichtlich, bildet das Enzym-Protein nur einen Bruchteil des Gesamtgewichts üblicher Enzym-Zubereitungen. Erfindungsgemäß bevorzugt eingesetzte Protease- und Amylase-Zubereitungen enthalten zwischen 0,1 und 40 Gew.-%, bevorzugt zwischen 0,2 und 30 Gew.-%, besonders bevorzugt zwischen 0,4 und 20 Gew.-% und insbesondere zwischen 0,8 und 10 Gew.-% des Enzymproteins.

Bevorzugt werden insbesondere solche Reinigungsmittel, die, jeweils bezogen auf ihr Gesamtgewicht, 0,1 bis 12 Gew.-%, vorzugsweise 0,2 bis 10 Gew.-% und insbesondere 0,5 bis 8 Gew.-% Enzym-Zubereitungen enthalten.

Gemäß einer besonders bevorzugten Ausführungsform ist die erste flüssige Zubereitung im wesentlichen frei von Enzymen. Im wesentlichen frei von Enzymen bedeutet, dass die erste flüssige Zubereitung, welche das Alkalimetallcarbonat, insbesondere das Natriumcarbonat, enthält, weniger als 1 Gew.-%, insbesondere weniger als 0,1 Gew.-% Enzymzubereitung (bezogen auf das Gesamtgewicht der ersten flüssigen Zubereitung) enthält.

Bevorzugt werden die Enzyme, insbesondere die Amylase(n) und/oder Protease(n), in der zweiten flüssigen Zubereitung eingesetzt.

Generell kann der pH-Wert des Reinigungsmittels mittels üblicher pH-Regulatoren eingestellt werden, wobei der pH-Wert abhängig von dem gewünschten Einsatzzweck gewählt wird. In verschiedenen Ausführungsformen liegt der pH-Wert in einem Bereich von 5,5 bis 10,5, vorzugsweise 5,5 bis 9,5, noch bevorzugter 7 bis 9, insbesondere größer 7, vor allem im Bereich 7,5 bis 8,5. Als pH-Stellmittel dienen Säuren und/oder Alkalien. Geeignete Säuren sind insbesondere organische Säuren wie die Essigsäure, Zitronensäure, Glycolsäure, Milchsäure, Bernsteinsäure, Adipinsäure, Äpfelsäure, Weinsäure und Gluconsäure oder auch Amidosulfonsäure. Daneben können aber auch die Mineralsäuren Salzsäure, Schwefelsäure und Salpetersäure bzw. deren Mischungen eingesetzt werden. Geeignete Basen stammen aus der Gruppe der Alkali- und Erdalkalimetallhydroxide und -carbonate, insbesondere der Alkalimetallhydrogencarbonate, von denen Kaliumhydrogencarbonat und vor allem Natriumhydrogencarbonat bevorzugt ist.

Es kann ggf. auch flüchtiges Alkali, beispielsweise in Form von Ammoniak und/oder Alkanolaminen, die bis zu 9 C-Atome im Molekül enthalten können. Das Alkanolamin ist hierbei vorzugsweise ausgewählt aus der Gruppe bestehend aus Mono-, Di-, Triethanol- und -Propanolamin und deren Mischungen. Das Alkanolamin ist in erfindungsgemäßen Mitteln vorzugsweise in einer Menge von 0,5 bis 5 Gew.-%, insbesondere in einer Menge von 1 bis 4 Gew.-%, enthalten. In einer anderen Ausführungsform ist das erfindungsgemäße Reinigungsmittel frei von Alkanolamin und Ammoniak.

Zur Einstellung und/oder Stabilisierung des pH-Werts kann das erfindungsgemäße Mittel ein oder mehrere Puffersubstanzen (INCI Buffering Agents) enthalten, üblicherweise in Mengen von 0,001 bis 5 Gew.-%. Bevorzugt sind Puffersubstanzen, die zugleich Komplexbildner oder sogar Chelatbildner (Chelatoren, INCI Chelating Agents) sind. Besonders bevorzugte Puffersubstanzen sind die Citronensäure bzw. die Citrate, insbesondere die Natrium- und Kaliumcitrate, beispielsweise Trinatriumcitrat·2H₂O und Trikaliumcitrat·H₂O.

Als Verdicker eignen sich alle üblicherweise in Wasch- und Reinigungsmitteln eingesetzten Viskositätsregulatoren, zu denen beispielsweise organische natürliche Verdickungsmittel (Agar-Agar, Carrageen, Tragant, Gummi arabicum, Alginate, Pektine, Polyosen, Guar-Mehl, Johannisbrotbaumkernmehl, Stärke, Dextrine, Gelatine, Casein), organische abgewandelte Naturstoffe (Carboxymethylcellulose und andere Celluloseether, Hydroxyethyl- und -propylcellulose und dergleichen, Kernmehlether), organische vollsynthetische Verdickungsmittel (Polyacryl- und Polymethacryl-Verbindungen, Vinylpolymere, Polycarbonsäuren, Polyether, Polyimine, Polyamide) zählen.

Zu den Polyacryl- und Polymethacryl-Verbindungen zählen beispielsweise die hochmolekularen mit einem Polyalkenylpolyether, insbesondere einem Allylether von Saccharose, Pentaerythrit oder Propylen, vernetzten Homopolymere der Acrylsäure (INCI-Bezeichnung gemäß International Dictionary of Cosmetic Ingredients der The Cosmetic, Toiletry, and Fragrance Association (CTFA): Carbomer), die auch als Carboxyvinylpolymere bezeichnet werden. Solche Polyacrylsäuren sind u.a. von der Fa. 3V Sigma unter dem Handelsnamen Polygel®, z.B. Polygel® DA, und von der Fa. BFGoodrich unter dem Handelsnamen Carbopol® erhältlich, z.B. Carbopol® 940 (Molekulargewicht ca. 4.000.000), Carbopol® 941 (Molekulargewicht ca. 1.250.000) oder Carbopol® 934 (Molekulargewicht ca. 3.000.000). Weiterhin fallen darunter folgende Acrylsäure-Copolymere: (i) Copolymere von zwei oder mehr Monomeren aus der Gruppe der Acrylsäure, Methacrylsäure und ihrer einfachen, vorzugsweise mit C₁₋₄-Alkanolen gebildeten, Ester (INCI Acrylates Copolymer), zu denen etwa die Copolymere von Methacrylsäure, Butylacrylat und Methylmethacrylat (CAS-Bezeichnung gemäß Chemical Abstracts Service: 25035-69-2) oder von Butylacrylat und Methylmethacrylat (CAS 25852-37-3) gehören und die beispielsweise von der Fa. Rohm & Haas unter den Handelsnamen Aculyn® und Acusol® sowie von der Firma Degussa (Goldschmidt) unter dem Handelsnamen Tego® Polymer erhältlich sind, z.B. die anionischen nicht-assoziativen Polymere Aculyn® 22, Aculyn® 28, Aculyn® 33 (vernetzt), Acusol® 810, Acusol® 823 und Acusol® 830 (CAS 25852-37-3); (ii) vernetzte hochmolekulare Acrylsäurecopolymere, zu denen etwa die mit einem Allylether der Saccharose oder des Pentaerythrits vernetzten Copolymere von C₁₀₋₃₀-Alkylacrylaten mit einem oder mehreren Monomeren aus der Gruppe der Acrylsäure, Methacrylsäure und ihrer einfachen, vorzugsweise mit C₁₋₄-Alkanolen gebildeten, Ester (INCI Acrylates/C10-30 Alkyl Acrylate Crosspolymer) gehören und die beispielsweise von der Fa.

BFGoodrich unter dem Handelsnamen Carbopol® erhältlich sind, z.B. das hydrophobierte Carbopol® ETD 2623 und Carbopol® 1382 (INCI Acrylates/C10-30 Alkyl Acrylate Crosspolymer) sowie Carbopol® AQUA 30 (früher Carbopol® EX 473). In der internationalen Anmeldung WO 97/38076 ist eine Reihe von der Acrylsäure abgeleiteter Polymere aufgeführt, die geeignete Viskositätsregulatoren darstellen.

Weitere Verdickungsmittel sind die Polysaccharide und Heteropolysaccharide, insbesondere die Polysaccharidgummen, beispielsweise Gummi arabicum, Agar, Alginate, Carrageene und ihre Salze, Guar, Guaran, Traganth, Gellan, Ramsan, Dextran oder Xanthan und ihre Derivate, z.B. propoxyliertes Guar, sowie ihre Mischungen. Andere Polysaccharidverdicker, wie Stärken oder Cellulosederivate, können alternativ, vorzugsweise aber zusätzlich zu einem Polysaccharidgummi eingesetzt werden, beispielsweise Stärken verschiedensten Ursprungs und Stärkederivate, z.B. Hydroxyethylstärke, Stärkephosphatester oder Stärkeacetate, oder Carboxymethylcellulose bzw. ihr Natriumsalz, Methyl-, Ethyl-, Hydroxyethyl-, Hydroxypropyl-, Hydroxypropyl-methyl- oder Hydroxyethyl-methyl-cellulose oder Celluloseacetat. Ein besonders bevorzugter Polysaccharidverdicker ist das mikrobielle anionische Heteropolysaccharid Xanthan Gum, das von Xanthomonas campestris und einigen anderen Spezies unter aeroben Bedingungen mit einem Molekulargewicht von 2-15×10⁶ produziert wird und beispielsweise von der Fa. Kelco unter den Handelsnamen Keltrol® und Kelzan ® oder auch von der Firma Rhodia unter dem Handelsnamen Rhodopol® erhältlich ist.

In verschiedenen Ausführungsformen besitzt die zweite flüssige Zubereitung direkt nach der Herstellung eine Viskosität oberhalb 1000 mPas (Brookfield Viscometer DV-II+Pro, Spindel 25, 30 rpm, 20°C), insbesondere zwischen 2000 und 10000 mPas. Nach der Lagerung kann die Viskosität höher sein, beispielsweise größer als 10000 mPas, wie zum Beispiel im Bereich 10000-50000 mPas, (Brookfield Viscometer DV-II+Pro, Spindel 25, 5 rpm, 20°C). Es ist bevorzugt, dass die zweite flüssige Zubereitung bei Raumtemperatur fließfähig ist.

Die erfindungsgemäßen Reinigungsmittel zeichnen sich dadurch aus, dass sie lagerstabil sind und selbst nach einem längeren Zeitraum keine Phasentrennung auftritt.

Die (auch als wasserlösliche Umhüllung bezeichnete) wasserlösliche Verpackung des Reinigungsmittels, wird vorzugsweise aus einem wasserlöslichen Folienmaterial, welches ausgewählt ist aus der Gruppe, bestehend aus Polymeren oder Polymergemischen, gebildet. Die Verpackung kann aus einer oder aus zwei oder mehr Lagen aus dem wasserlöslichen Folienmaterial gebildet werden. Das wasserlösliche Folienmaterial der ersten Lage und der weiteren Lagen, falls vorhanden, kann gleich oder unterschiedlich sein. Besonders bevorzugt sind Folien, die beispielsweise zu Verpackungen wie Schläuchen oder Kissen verklebt und/oder versiegelt werden können, nachdem sie mit einem Mittel befüllt wurden.

Gemäß einer weiteren bevorzugten Ausführungsform handelt es sich bei der wasserlöslichen Verpackung um eine wasserlösliche Verpackung aus einer Polyvinylalkohol- oder Polyvinylalkoholcopolymer-haltigen Folie. Es ist bevorzugt, dass die wasserlösliche Verpackung Polyvinylalkohol oder ein Polyvinylalkoholcopolymer enthält. Wasserlösliche Verpackungen, die Polyvinylalkohol oder ein Polyvinylalkoholcopolymer enthalten, weisen eine gute Stabilität bei einer ausreichend hohen Wasserlöslichkeit, insbesondere Kaltwasserlöslichkeit, auf.

Geeignete wasserlösliche Folien zur Herstellung der wasserlöslichen Verpackung basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung von Polyvinylalkohol geschieht üblicherweise durch Hydrolyse von Polyvinylacetat, da der direkte Syntheseweg nicht möglich ist. Ähnliches gilt für Polyvinylalkoholcopolymere, die aus entsprechend aus Polyvinylacetatcopolymeren hergestellt werden. Bevorzugt ist, wenn wenigstens eine Lage der wasserlöslichen Verpackung einen Polyvinylalkohol umfasst, dessen Hydrolysegrad 70 bis 100 Mol-%, vorzugsweise 80 bis 90 Mol-%, besonders bevorzugt 81 bis 89 Mol-% und insbesondere 82 bis 88 Mol-% ausmacht.

Einem zur Herstellung der wasserlöslichen Verpackung geeignetem Polyvinylalkohol-enthaltendem Folienmaterial kann zusätzlich ein Polymer ausgewählt aus der Gruppe umfassend (Meth)Acrylsäure-haltige (Co)Polymere, Polyacrylamide, Oxazolin-Polymere, Polystyrolsulfonate, Polyurethane, Polyester, Polyether, Polymilchsäure oder Mischungen der vorstehenden Polymere zugesetzt sein. Ein bevorzugtes zusätzliches Polymer sind Polymilchsäuren.

Bevorzugte Polyvinylalkoholcopolymere umfassen neben Vinylalkohol Dicarbonsäuren als weitere Monomere. Geeignete Dicarbonsäure sind Itaconsäure, Malonsäure, Bernsteinsäure und Mischungen daraus, wobei Itaconsäure bevorzugt ist.

Ebenfalls bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.

Es kann bevorzugt sein, dass das Folienmaterial weitere Zusatzstoffe enthält. Das Folienmaterial kann beispielsweise Weichmacher wie Dipropylenglycol, Ethylenglycol, Diethylenglycol, Propylenglycol, Glycerin, Sorbitol, Mannitol oder Mischungen daraus enthalten. Weitere Zusatzstoffe umfassen beispielsweise Freisetzungshilfen, Füllmittel, Vernetzungsmittel, Tenside, Antioxidationsmittel, UV-Absorber, Antiblockmittel, Antiklebemittel oder Mischungen daraus.

Geeignete wasserlösliche Folien zum Einsatz in den wasserlöslichen Verpackungen / den wasserlöslichen Verpackungen gemäß der Erfindung sind Folien, die von der Firma MonoSol LLC beispielsweise unter der Bezeichnung M8630, M8534, C8400 oder M8900 vertrieben werden. Andere geeignete Folien umfassen Folien mit der Bezeichnung Solublon® PT, Solublon® GA, Solublon® KC oder Solublon® KL von der Aicello Chemical Europe GmbH oder die Folien VF-HP von Kuraray.

Die erfindungsgemäßen Reinigungsmittel können als Geschirrspülmittel, insbesondere maschinelle Geschirrspülmittel (Maschinengeschirrspülmittel) verwendet werden. Die entsprechende Verwendung ist ebenfalls Gegenstand der Erfindung. Ebenso betrifft die Erfindung ein Geschirrspülverfahren, insbesondere maschinelles Geschirrspülverfahren, bei welchem ein Reinigungsmittel gemäß der Erfindung eingesetzt wird. Die vorstehend beschriebenen besonderen Ausführungsformen gelten auch für die Verwendung bzw. das Verfahren.

Bei den erfindungsgemäßen Reinigungsmitteln handelt es sich vorzugsweise um ein Geschirrspülmittel, insbesondere um ein maschinelles Geschirrspülmittel.

### Beispielrezeptur:

Angegebene Mengen sind Aktivsubstanz (soweit nichts anderes angegeben).

| | Kammer I | Kammer II |
|---|---|---|
| Soda (calciniert, wasserfrei) | 40 | - |
| 1,2-Propylenglykol | 8 | 10 |
| Natriumhydrogencarbonat | 0,5 | - |
| Synthetisches Li-Na-Mg-Schichtsilikat | 2 | - |
| C10-C12-Alkohol mit EO/PO (Niotensid) | 40 | - |
| Kaliumtripolyphosphat | - | 20 |
| Hydroxymischether | - | 2 |
| Acrylsäurepolymer, Na-Salz | - | 0,5 |
| Sulfopolymer | - | 8 |
| Natriumcitrat (Dihydrat) | - | 4 |
| Glycerin | - | 25 |
| Ethanolamin | - | 3 |
| Phosphonat | - | 2 |
| Enzym-Zubereitungen, flüssig (enthaltend Protease, Amylase) | - | 5 |
| Zinkacetat (wasserfrei) | - | 0,2 |
| Parfüm, Farbstoff, Hilfsstoffe, Konservierungsmittel | 0,5 | 0,5 |
| Wasser | Zu 100% | Zu 100% |

Es wurde eine besonders stabile Dispersion in der ersten flüssigen Phase (Kammer I) erhalten, die auch nach einer Lagerzeit von 4 Wochen bei 40°C keine Sedimentation der Soda aufwies.

Das erfindungsgemäße vorportionierte Reinigungsmittel, welches in einem Zweikammerpouch (Zweikammerbeutel) aus PVA-haltiger Folie bereitgestellt wurde und 5 g der ersten flüssigen Phase (Kammer I) und 15 g der zweiten flüssigen Phase (Kammer II) enthielt, zeigte bei einem Einsatz in einer herkömmlichen Spülmaschine eine gute Reinigungsleistung auf angebrannten Anschmutzungen im Vergleich zu einem handelsüblichen vorportionierten flüssigen Reinigungsmittel in einem Einkammerpouch.

### Vergleichsrezeptur 1:

Angegebene Mengen sind Aktivsubstanz (soweit nichts anderes angegeben).

| | Kammer I | Kammer II |
|---|---|---|
| Soda (calciniert, wasserfrei) | 40 | - |
| 1,2-Propylenglykol | 10 | 10 |
| Natriumhydrogencarbonat | 0,5 | - |
| Synthetisches Li-Na-Mg-Schichtsilikat | - | - |
| C10-C12-Alkohol mit EO/PO (Niotensid) | 40 | - |
| Kaliumtripolyphosphat | - | 20 |
| Hydroxymischether | - | 2 |
| Acrylsäurepolymer, Na-Salz | - | 0,5 |
| Sulfopolymer | - | 8 |
| Natriumcitrat (Dihydrat) | - | 4 |
| Glycerin | - | 25 |
| Ethanolamin | - | 3 |
| Phosphonat | - | 2 |
| Enzym-Zubereitungen, flüssig (enthaltend Protease, Amylase) | - | 5 |
| Zinkacetat (wasserfrei) | - | 0,2 |
| Parfüm, Farbstoff, Hilfsstoffe, Konservierungsmittel | 0,5 | 0,5 |
| Wasser | Zu 100% | Zu 100% |

Es wurde keine stabile Dispersion in der ersten flüssigen Phase (Kammer I) erhalten; bereits nach wenigen Stunden Lagerung bei Raumtemperatur zeigte sich eine Sedimentation des Natriumcarbonats (Soda).

## Patentansprüche

1. Vorportioniertes Reinigungsmittel, bevorzugt Maschinengeschirrspülmittel, in einer wasserlöslichen Verpackung mit mindestens zwei Kompartimenten, umfassend mindestens eine erste und eine zweite flüssige Zubereitung, **dadurch gekennzeichnet, dass** die erste flüssige Zubereitung Alkalimetallcarbonat, bevorzugt Natriumcarbonat, in einer Menge von 20 bis 60 Gew.-%, und weiterhin ein Magnesium-haltiges Schichtsilikat in einer Menge von 0,01 bis 10 Gew.-%, jeweils bezogen auf das Gesamtgewicht der ersten flüssigen Zubereitung, enthält.

2. Reinigungsmittel nach Anspruch 1, **dadurch gekennzeichnet, dass** das Schichtsilikat in der ersten flüssigen Zubereitung zu 0,1 bis 8 Gew.-%, insbesondere 0,3 bis 5 Gew.-%, ganz besonders bevorzugt 0,6 bis 3 Gew.-%, jeweils bezogen auf das Gesamtgewicht der ersten flüssigen Zubereitung, enthalten ist.

3. Reinigungsmittel nach einem der Ansprüche 1 bis 2, **dadurch gekennzeichnet, dass** weiterhin die erste flüssige Zubereitung mindestens ein nichtionisches Tensid, bevorzugt ausgewählt aus der Gruppe der alkoxylierten Alkohole, enthält.

4. Reinigungsmittel nach Anspruch 3, **dadurch gekennzeichnet, dass** die erste flüssige Zubereitung zwischen 1 und 75 Gew.-%, vorzugsweise 5 bis 60 Gew.-%, noch bevorzugter 10 bis 50 Gew.-%, jeweils bezogen auf das Gesamtgewicht der ersten flüssigen Zubereitung, nichtionisches Tensid enthält.

5. Reinigungsmittel nach einem der Ansprüche 3 oder 4, **dadurch gekennzeichnet, dass** die erste flüssige Zubereitung als nichtionisches Tensid eine Komponente gemäß Formel (I)
R¹-O-(CH₂-CH(R²)-O)_{w}-(CH₂-CH(R³)-O)ₓ-(CH₂-CH(R⁴)-O)_{y}-(CH₂-CH(R⁵)-O)_{z}-R⁶
wobei R¹ ausgewählt ist aus geradkettigen oder verzweigten, gesättigten C₈₋₁₆-Alkylresten;
R² und R⁴ gleich -H, R³ und R⁵ gleich -CH³ sind,
R⁶ ausgewählt ist aus -H, -CH₃, -CH₂CH₃, -CH₂CH₂CH₃, -CH(CH₃)₂, -CH₂-CH₂-CH₂CH₃, -CH₂CH(CH₃)₂, -C(CH₃)₃, C₅₋₂₀-Alkyl (linear oder verzweigt), und unabhängig voneinander ausgewählt sind
w = 1 bis 6, bevorzugt 1,5 bis 4,5, insbesondere 2 bis 3;
x = 0 bis 6, bevorzugt 1,5 bis 4,5, insbesondere 2 bis 3;
y = 0 bis 6, bevorzugt 1,5 bis 4,5, insbesondere 2 bis 3;
z = 0 bis 6, bevorzugt 1,5 bis 4,5, insbesondere 2 bis 3, enthält.

6. Reinigungsmittel nach einem der Ansprüche 1 bis 5, **dadurch gekennzeichnet**, das die flüssigen Zubereitungen jeweils ein oder mehrere Lösungsmittel, bevorzugt Propandiole, 1,2 Propandiol und/oder 1,3-Propandiol, 2-Methyl-1,3-propandiol, Dipropylenglykol, Glycerin, und/oder Mischung davon, insbesondere 1,2-Propandiol und/oder Glycerin enthalten.

7. Reinigungsmittel nach einem der Ansprüche 1 bis 6, **dadurch gekennzeichnet, dass** das Verhältnis des Wassergehalts der ersten und der zweiten flüssigen Zubereitungen zueinander, jeweils bezogen auf das Gesamtgewicht der jeweiligen flüssigen Zubereitung, zwischen 5:1 und 1 :5 liegt.

8. Reinigungsmittel nach einem der Ansprüche 1 bis 7, **dadurch gekennzeichnet, dass** eine der flüssigen Zubereitungen, bevorzugt zumindest die zweite flüssige Zubereitung, ferner mindestens einen Builder oder Co-Builder, insbesondere ausgewählt aus der Gruppe gebildet aus Citrat, Aminocarboxylaten, insbesondere MGDA und/oder GLDA, Polyphosphaten vorzugsweise einem Tripolyphosphat, sowie Phosphonaten und Mischungen davon, enthält.

9. Reinigungsmittel nach einem der Ansprüche 1 bis 8, **dadurch gekennzeichnet, dass** eine der flüssigen Zubereitungen, bevorzugt die zweite flüssige Zubereitung ferner einen oder mehrere der Stoffe ausgewählt aus der Gruppe bestehend aus pH-Stellmitteln, anionischen, kationischen und amphoteren Tensiden, Bleichaktivatoren, Bleichkatalysatoren, Enzymen, Verdickern, Sequestrierungsmitteln, Elektrolyten, Korrosionsinhibitoren, insbesondere Silberschutzmitteln, Glaskorrosionsinhibitoren, Schauminhibitoren, Bitterstoffen, Duftstoffen und antimikrobiellen Wirkstoffen enthält.

10. Reinigungsmittel nach einem der Ansprüche 1 bis 9, **dadurch gekennzeichnet, dass** die erste flüssige Zubereitung im wesentlichen frei von Enzymen ist, d. h. weniger als 1 Gew.-%, insbesondere weniger als 0,1 Gew.-% Enzymzubereitung enthält.

11. Reinigungsmittel nach einem der Ansprüche 1 bis 10, **dadurch gekennzeichnet, dass** es sich um eine wasserlösliche Verpackung aus einer Polyvinylalkohol- oder Polyvinylalkoholcopolymer-haltigen Folie handelt.

12. Verwendung des Reinigungsmittels nach einem der Ansprüche 1 bis 11 als Geschirrspülmittel, insbesondere maschinelles Geschirrspülmittel.

13. Maschinelles Geschirrspülverfahren, **dadurch gekennzeichnet, dass** ein Reinigungsmittel nach einem der Ansprüche 1 bis 11 eingesetzt wird.

## Claims

1. A pre-portioned cleaning agent, preferably a dishwashing detergent, in a water-soluble packaging having at least two compartments, comprising at least a first and a second liquid preparation, **characterized in that** the first liquid preparation contains alkali metal carbonate, preferably sodium carbonate, in an amount of from 20 to 60 wt.%, and further contains a magnesium-containing phyllosilicate in an amount of from 0.01 to 10 wt.%, in each case based on the total weight of the first liquid preparation.

2. The cleaning agent according to claim 1, **characterized in that** the phyllosilicate is contained in the first liquid preparation in an amount of from 0.1 to 8 wt.%, in particular 0.3 to 5 wt.%, most particularly preferably 0.6 to 3 wt.%, in each case based on the total weight of the first liquid preparation.

3. The cleaning agent according to one of claims 1 to 2, **characterized in that** the first liquid preparation further contains at least one non-ionic surfactant, preferably selected from the group of the alkoxylated alcohols.

4. The cleaning agent according to claim 3, **characterized in that** the first liquid preparation contains between 1 and 75 wt.%, preferably 5 to 60 wt.%, more preferably 10 to 50 wt.%, in each case based on the total weight of the first liquid preparation, of non-ionic surfactant.

5. The cleaning agent according to one of claims 3 or 4, **characterized in that** the first liquid preparation contains a component according to formula (I)
R¹-O-(CH₂-CH(R²)-O)_{w}-(CH₂-CH(R³)-O)ₓ(CH₂-CH(R⁴)-O)_{y}(CH₂-CH(R⁵)-O)_{z}-R⁶
where R¹ is selected from straight-chain or branched, saturated C₈₋₁₆ alkyl functional groups; R² and R⁴ are -H, and R³ and R⁵ are -CH₃,
R⁶ is selected from -H, -CH₃, -CH₂CH₃, -CH₂CH₂CH₃, -CH(CH₃)₂, -CH₂-CH₂-CH₂CH₃, - CH₂CH(CH₃)₂, -C(CH₃)₃, C₅₋₂₀ alkyl (linear or branched), and, selected independently of one another,
w = 1 to 6, preferably 1.5 to 4.5, in particular 2 to 3;
x = 0 to 6, preferably 1.5 to 4.5, in particular 2 to 3;
y = 0 to 6, preferably 1.5 to 4.5, in particular 2 to 3;
z = 0 to 6, preferably 1.5 to 4.5, in particular 2 to 3,
as the non-ionic surfactant.

6. The cleaning agent according to one of claims 1 to 5, **characterized in that** the liquid preparations each contain one or more solvents, preferably propanediols, 1,2-propanediol and/or 1,3-propanediol, 2-methyl-1,3-propanediol, dipropylene glycol, glycerol, and/or a mixture thereof, in particular 1,2-propanediol and/or glycerol.

7. The cleaning agent according to one of claims 1 to 6, **characterized in that** the ratio of the water content of the first and the second liquid preparations with respect to one another, in each case based on the total weight of the relevant liquid preparation, is between 5:1 and 1:5.

8. The cleaning agent according to one of claims 1 to 7, **characterized in that** one of the liquid preparations, preferably at least the second liquid preparation, further contains at least one builder or co-builder, in particular selected from the group formed from citrate, aminocarboxylates, in particular MGDA and/or GLDA, polyphosphates, preferably a tripolyphosphate, as well as phosphonates and mixtures thereof.

9. The cleaning agent according to one of claims 1 to 8, **characterized in that** one of the liquid preparations, preferably the second liquid preparation, further contains one or more substances selected from the group consisting of pH adjusters, anionic, cationic and amphoteric surfactants, bleach activators, bleach catalysts, enzymes, thickeners, sequestering agents, electrolytes, corrosion inhibitors, in particular silver protectants, glass corrosion inhibitors, foam inhibitors, bitter principles, fragrances and antimicrobial active ingredients.

10. The cleaning agent according to one of claims 1 to 9, **characterized in that** the first liquid preparation is substantially free of enzymes, i.e. contains less than 1 wt.%, in particular less than 0.1 wt.%, of enzyme preparation.

11. The cleaning agent according to one of claims 1 to 10, **characterized in that** it involves a water-soluble packaging consisting of a film containing polyvinyl alcohol or polyvinyl alcohol copolymer.

12. The use of the cleaning agent according to one of claims 1 to 11 as a dishwashing detergent, in particular as an automatic dishwashing detergent.

13. An automatic dishwashing method, **characterized in that** a cleaning agent according to one of claims 1 to 11 is used.

## Revendications

1. Détergent mis à l'avance sous forme de portions, de préférence détergent pour lave-vaisselle, dans un emballage hydrosoluble comportant au moins deux compartiments, comprenant au moins une première et une seconde formulation liquide, **caractérisé en ce que** la première formulation liquide contient du carbonate de métal alcalin, de préférence du carbonate de sodium, en une quantité de 20 à 60 % en poids, et contient en outre un phyllosilicate contenant du magnésium en une quantité de 0,01 à 10 % en poids, à chaque fois par rapport au poids total de la première formulation liquide.

2. Détergent selon la revendication 1, **caractérisé en ce que** le phyllosilicate est présent dans la première formulation liquide à raison de 0,1 à 8 % en poids, en particulier de 0,3 à 5 % en poids, de manière tout particulièrement préférée de 0,6 à 3 % en poids, à chaque fois par rapport au poids total de la première formulation liquide.

3. Détergent selon l'une des revendications 1 à 2, **caractérisé en ce que** la première formulation liquide contient en outre au moins un tensioactif non ionique, de préférence choisi dans le groupe des alcools alcoxylés.

4. Détergent selon la revendication 3, **caractérisé en ce que** la première formulation liquide contient 1 à 75 % en poids, de préférence 5 à 60 % en poids, de manière davantage préférée encore 10 à 50 % en poids de tensioactif non ionique, à chaque fois par rapport au poids total de la première formulation liquide.

5. Détergent selon l'une des revendications 3 ou 4, **caractérisé en ce que** la première formulation liquide contient, en tant que tensioactif non ionique, un composant selon la formule (I)
R¹-O-(CH₂-CH(R²)-O)_{w}-(CH₂-CH(R³)-O)ₓ-(CH₂-CH(R⁴)-O)_{y}(CH₂-CH(R⁵)-O)_{z}-R⁶
R¹ étant choisi parmi un radical alkyle en C₈₋₁₆ saturé, linéaire ou ramifié, R² et R⁴ étant -H, R³ et R⁵ étant -CH₃,
R⁶ étant choisi parmi -H, -CH₃, -CH₂CH₃, -CH₂CH₂CH₃, -CH(CH₃)₂, -CH₂-CH₂-CH₂CH₃, - CH₂CH(CH₃)₂, -C(CH₃)₃, un alkyle en C₅₋₂₀ (linéaire ou ramifié), et étant choisis indépendamment les uns des autres,
w = 1 à 6, de préférence 1,5 à 4,5, en particulier 2 à 3 ;
x = 0 à 6, de préférence 1,5 à 4,5, en particulier 2 à 3 ;
y = 0 à 6, de préférence 1,5 à 4,5, en particulier 2 à 3 ;
z = 0 à 6, de préférence 1,5 à 4,5, en particulier 2 à 3.

6. Détergent selon l'une des revendications 1 à 5, **caractérisé en ce que** les formulations liquides contiennent chacune un ou plusieurs solvants, de préférence du propanediol, du 1,2 propanediol et/ou du 1,3-propanediol, du 2-méthyl-1,3-propanediol, du dipropylèneglycol, du glycérol et/ou leur mélange, en particulier le 1,2-propanediol et/ou le glycérol.

7. Détergent selon l'une des revendications 1 à 6, **caractérisé en ce que** le rapport de la teneur en eau des première et seconde formulations liquides l'une par rapport à l'autre, à chaque fois par rapport au poids total de la formulation liquide respective, est compris entre 5:1 et 1:5.

8. Détergent selon l'une des revendications 1 à 7, **caractérisé en ce que** l'une des formulations liquides, de préférence au moins la seconde formulation liquide, contient en outre au moins un adjuvant ou un co-adjuvant, en particulier choisi dans le groupe constitué de citrate, des aminocarboxylates, en particulier le MGDA et/ou le GLDA, des polyphosphates, de préférence d'un tripolyphosphate, ainsi que des phosphonates et de mélanges de ceux-ci.

9. Détergent selon l'une des revendications 1 à 8, **caractérisé en ce que** l'une des formulations liquides, de préférence la seconde formulation liquide, contient en outre une ou plusieurs substances choisies dans le groupe constitué par des agents d'ajustement du pH, des tensioactifs anioniques, cationiques et amphotères, des activateurs de blanchiment, des catalyseurs de blanchiment, des enzymes, des épaississants, des agents séquestrants, des électrolytes, des inhibiteurs de corrosion, en particulier des agents conservateurs à l'argent, des inhibiteurs de corrosion du verre, des inhibiteurs de mousse, des substances amères, des parfums et substances à activité antimicrobienne.

10. Détergent selon l'une des revendications 1 à 9, **caractérisé en ce que** la première formulation liquide est sensiblement exempte d'enzymes, c'est-à-dire qu'elle contient moins de 1 % en poids, en particulier moins de 0,1 % en poids de la formulation enzymatique.

11. Détergent selon l'une des revendications 1 à 10, **caractérisé en ce qu'**il s'agit d'un emballage hydrosoluble constitué d'un film contenant de l'alcool polyvinylique ou un copolymère d'alcool polyvinylique.

12. Utilisation du détergent selon l'une des revendications 1 à 11 comme détergent pour vaisselle, en particulier détergent pour vaisselle en machine.

13. Procédé de lavage de la vaisselle en machine, **caractérisé en ce qu'**un détergent selon l'une des revendications 1 à 11 est utilisé.
